# EUROPÄISCHE PATENTANMELDUNG

(11) **EP 4 685 343 A1**
(43) Veröffentlichungstag der Anmeldung: **28.01.2026**
(21) Anmeldenummer: 24190145.3
(22) Anmeldetag: 22.07.2024
(51) Int. Cl.: F02B 33/42, F04B 45/04, F02B 75/02, F02B 25/14

(54) **ZWEITAKT-VERBRENNUNGSMOTOR UND VERWENDUNG DES ZWEITAKT-VERBRENNUNGSMOTORS**

(71) Anmelder: Rottil UG (haftungsbeschränkt), 63571 Gelnhausen (DE)
(72) Erfinder: Hofmann, Arno, 63571 Gelnhausen (DE)
(74) Vertreter: Tergau & Walkenhorst Intellectual Property GmbH

(57) **Zusammenfassung**

Ein Zweitakt-Verbrennungsmotor (1) mit einer Anzahl von Zylindern (2), in denen sich unter Druck stehendes Arbeitsgas arbeitsleistend entspannen kann, wodurch eine Kurbelwelle (8) angetrieben wird, wobei das Gas-Auslassfenster (16) des oder jedes Zylinders (2) über einen Auslasskanal (18) mit einer Auspuffanlage (12) verbunden ist, und wobei im Auslasskanal (18) ein schaltbares Mehrwege-Umschaltventil (30) angeordnet ist, über das das Gas-Auslassfenster (16) sowohl mit der Auspuffanlage (12) als auch mit einer Frischgas-Überdruckleitung (32) verbunden ist, soll insbesondere bezüglich Spülung, Treibstoff- oder Schmierölverbrauch und Dauerhaltbarkeit noch weiter verbessert werden. Dazu ist das Mehrwege-Umschaltventil (30) erfindungsgemäß als steuerbares Drehventil (44) für einen Betrieb mit einer Drehzahl eines ganzzahligen Vielfachen der Drehzahl der Kurbelwelle (8) ausgelegt.

## Beschreibung

Die Erfindung bezieht sich auf einen Zweitakt-Verbrennungsmotor mit einer Anzahl von Zylindern, in denen sich unter Druck stehendes Arbeitsgas arbeitsleistend entspannen kann und dadurch eine Kurbelwelle angetrieben wird, wobei das Gas-Auslassfenster des oder jedes Zylinders über einen Auslasskanal mit einer Auspuffanlage verbunden ist, und wobei im Auslasskanal ein schaltbares Mehrwege-Umschaltventil angeordnet ist, über das das Gas-Auslassfenster sowohl mit der Auspuffanlage als auch mit einer Frischgas-Überdruckleitung verbunden ist.

Ein solcher Zweitakt-Verbrennungsmotor ist aus der EP 4 001 609 A1 bekannt, deren Offenbarung voll umfänglich einbezogen wird ("incorporation by reference"). Mit dem darin beschriebenen Konzept, bei dem in einer Endphase des Auslasstakts des jeweiligen Zylinders des Zweitakt-Motors mittels des Mehrwege-Umschaltventils die gasseitige Verbindung zwischen dem Gas-Auslassfenster und der Auspuffanlage unterbrochen und stattdessen das Gas-Auslassfenster über den Auslasskanal mit unter Überdruck stehendem Frischgas, vorzugsweise reiner Luft als Frischgas, beaufschlagt wird, kann eine besonders günstige, emissionsarme und ressourcenschonende Betriebsweise des Zweitakt-Motors erreicht werden. Dabei wird die Erkenntnis zugrunde gelegt, dass als ein wesentlicher Grund für die üblicherweise nachteiligen Abgas- oder Emissionswerte herkömmlicher Zweitaktmotoren die Spülverluste beim Gaswechsel und damit einhergehend der vergleichsweise geringe Fanggrad anzusehen sind. Im Allgemeinen besitzt ein Zweitaktmotor gegenüber Viertaktmotoren bauartbedingt Vorteile aufgrund von geringeren Reibleistungsverlusten, und er zeichnet sich durch ein günstigeres NVH-Verhalten ("Noise, Vibration, Harshness", oder "Geräusch, Vibration, Rauigkeit", die übliche Zusammenfassung von hör- und fühlbaren Schwingungen an Maschinen, beispielsweise in Form von Körperschallabstrahlung, Drehmomentgleichförmigkeit und dergleichen) aus.

Im Einzelnen ist aus der EP 4 001 609 A1 ein schlitzgesteuerter Zweitaktkolbenmotor bekannt, der über einen schaltbaren Auslasskanal eine Frischgasrückspülung über den Auslasskanal in den Zylinder erlaubt und dieses Konzept ebenfalls zur Frischgasaufladung nutzt. Der hierfür vorgesehene Ladungswechsel erfolgt dabei insbesondere im Zusammenspiel mit einer Abgasladepumpe als Verdichter. Durch dieses Konzept können die oben beschriebenen Nachteile eines Zweitaktmotors infolge der Spülverluste vermindert und damit die grundsätzlichen Vorteile des Zweitaktmotors nutzbar gemacht werden.

Der vorliegenden Erfindung liegt nunmehr die Aufgabe zugrunde, einen Zweitakt-Verbrennungsmotor der oben genannten Art noch weiter zu verbessern. Dabei sollen insbesondere fluiddynamische und/oder konstruktive Verbesserungen der bekannten Auslegung bezüglich Spülung, Treibstoff- oder Schmierölverbrauch und Dauerhaltbarkeit angegeben werden. Darüber sollen besonders bevorzugte konstruktive Ausgestaltungen angegeben werden, die einen vibrationsfreien bzw. vibrationsgeminderten Betrieb solcher Motoren ermöglichen und damit das NVH-Verhalten noch weiter verbessern.

Bezüglich des Zweitakt-Verbrennungsmotors der oben genannten Art wird dieser Aufgabe erfindungsgemäß dadurch gelöst, dass das Mehrwege-Umschaltventil als steuerbares Drehventil für einen Betrieb mit einer Drehzahl eines ganzzahligen Vielfachen der Drehzahl der Kurbelwelle ausgelegt ist.

Vorteilhafte Ausgestaltungen der Erfindung sind Gegenstand der Unteransprüche.

Die Erfindung geht dabei von der Überlegung aus, dass ein besonders verlustarmer Ladungswechsel beim Spülen von Frischluft in den jeweiligen Zylinder über den Auslasskanal über ein besonders schnelles Öffnen und Schließen der Strömungsquerschnitte der Kanäle im Gehäuse begünstigt werden kann. Da nämlich die Spülphase innerhalb vergleichsweise kurzer Steuerzeiten erfolgen muss nämlich zwischen dem Schließen der Überströmkanäle und dem Schließen des Auslasses im Zylinder, sollte der Zeitanteil für das jeweilige Öffnen und Schließen möglichst geringgehalten werden, so dass ein möglichst großer Zeitanteil im vollständig geöffneten Zustand des Ventils bereitgestellt werden kann. Dies soll gemäß einem Aspekt der Erfindung durch einen Betrieb des als Drehventil ausgelegten Mehrfach-Umschaltventils mit im Vergleich zur jeweiligen Kurbelwelle erhöhter Drehzahl erreicht werden. Um dabei dennoch die Taktgenauigkeit des genannten Spülvorgangs im Hinblick auf den Motortakt sicherzustellen, ist gemäß einem Aspekt der Erfindung der Betrieb des Ventils mit einer Drehzahl eines ganzzahligen Vielfachen der Drehzahl der Kurbelwelle vorgesehen. Diese Maßnahme bewirkt mindestens eine Verdoppelung der Umfangsgeschwindigkeit des Drehventils im Gehäuse im Vergleich zu einer Lösung, bei dem das Ventil mit einer Drehzahl identisch zur Kurbelwellendrehzahl betrieben wird., Dies wirkt sich einerseits strömungsmechanisch außerordentlich vorteilhaft auf den Ladungswechsel aller durch das Drehventil gesteuerten Gasflüsse aus, und zusätzlich wird mit dieser konstruktiven Auslegung die Möglichkeit geschaffen, auf Grund der gestiegenen Zeitquerschnitte, den Drehventildurchmesser wiederum bei Bedarf verkleinern zu können, um Bauraum zu sparen.

Mit anderen Worten schlägt die Erfindung gemäß diesem Aspekt einen Verbrennungsmotor vor mit mindestens einem Arbeitszylinder, einem Kolben pro Zylinder und einer Kurbelwelle, ggf. pro Zylinder, wobei der Arbeitszylinder im Zweitaktprinzip arbeitet und mindestens einen Auslassschlitz im Zylinder besitzt, wobei nahe dem Auslassschlitz ein steuerbares Drehventil in einem es umgebenden Gehäuse angeordnet ist, wobei das Drehventil sowohl den Gasfluss des Abgasstroms als auch einen zum Zylinder strömenden Gasfluss von Frischgas im Auslasskanal steuern kann, wobei das Drehventil beim Betrieb des Verbrennungsmotors mit um ein ganzzahliges Vielfaches erhöhter Kurbelwellendrehzahl rotiert.

Das Mehrwege-Umschaltventil könnte dabei von einem unabhängigen Antrieb, beispielsweise einem elektrischen Antrieb, gesteuert und angetrieben sein. Für eine besonders kompakte und auch kostengünstige Bauweise ist das Mehrwege-Umschaltventil aber in vorteilhafter Weiterbildung von der Kurbelwelle angetrieben. Das Mehrwege-Umschaltventil kann dabei in besonders vorteilhafter Weiterbildung antriebsseitig über ein Übersetzungsgetriebe mit einem Übersetzungsverhältnis 1:n mit der Kurbelwelle verbunden sein, wobei n eine ganzzahlige natürliche Zahl ist. Ganz besonders bevorzugt ist das Mehrwege-Umschaltventil für einen Betrieb mit der zweifachen Drehzahl der Kurbelwelle ausgelegt; dies ist erreichbar mit einem Übersetzungsverhältnis des Übersetzungsgetriebes von 1:2, d. h. n=2.

In besonders bevorzugter Weiterbildung ist das Übersetzungsgetriebe als Zahnradgetriebe ausgestaltet, dessen Zahnräder und ggf. auch Wellenlager zur Versorgung mit Schmierstoff an einen gemeinsamen Ölkreislauf angeschlossen sind. Dabei können einerseits die jeweiligen Zahnräder zur Schmierstoffversorgung an einen Ihnen gemeinsamen Ölkreislauf angeschlossen sein. Andererseits und im Sinne eines besonders einfach gehaltenen Aufbaus und einer besonders effizienten Versorgung können die Zahnräder vorteilhafterweise aber auch zusätzlich noch gemeinsam mit dem oder den Kurbelwellenhauptlagern an einen gemeinsamen Ölkreislauf angeschlossen sein. In vorteilhafter Weiterbildung kann der Ölkreislauf dabei ein Ölbad umfassen. Der Ölumlauf kann dabei in vorteilhafter Ausgestaltung durch das Kämmen mindestens eines Zahnrads durch das

Ölbad und/oder durch Eintauchen mindestens eines Zahnrads in das Ölbad hergestellt werden.

In besonders vorteilhafter Ausgestaltung ist der Verbrennungsmotor dabei als Zweizylinder-Motor ausgeführt, wobei jedem der beiden Zylinder jeweils eine Kurbelwelle zugeordnet ist, und wobei die Kurbelwellen beim Betrieb des Motors gegenläufig zueinander rotieren und über eine Anzahl von Zahnrädern miteinander gekoppelt sind. Dabei können in einer Ausführungsform die beiden Arbeitszylinder koaxial mit gegenläufig sich bewegenden Kolben angeordnet sein, so dass die beiden Arbeitszylinder zu einem Zweizylinderboxermotor zusammengefasst sind. Alternativ und in einer anderen Ausführungsform können die beiden Arbeitszylinder parallel angeordnet sein, mit gleichläufig sich bewegenden Kolben, so dass die beiden Arbeitszylinder zu einem Zweizylindertandemmotor zusammengefasst sind.

In einer alternativen, als eigenständig erfinderisch angesehenen Ausführungsform kann der Verbrennungsmotor auch lediglich einen Arbeitszylinder aufweisen, wobei gemäß einem Aspekt der Erfindung die freien Massenkräfte von Motorkolben und Kurbeltrieb durch eine zweite Kurbelwelle mit Pleuel und mit einer an diesem angebrachten schwenkbaren Ersatzmasse ausgeglichen werden. Dabei kann die zweite Kurbelwelle durch einen Zahnradsatz von der Motorkurbelwelle angetrieben sein, insbesondere gegenläufig und parallel zur Kurbelwelle rotierend und die Zylinderachse schneidend.

Die für die Rückspülung vorgesehene, für die Einspeisung in den Auslasskanal vorgesehene Frischluft wird in allen Varianten ganz besonders bevorzugt mit Überdruck bereitgestellt, so dass ein sicheres Rückspülen durch den Auslasskanal in den Zylinder hinein auch bei den darin vorherrschenden Druckverhältnisses gegen den Abgasgegendruck gewährleistet ist. Um dies zu ermöglichen, kann die Frischluft in einer geeignet gewählten Kompressor-Einheit, beispielsweise einer externen Aufladevorrichtung und/oder der motoreigenen Kurbelkasten- oder Kolbenpumpe, vorzugsweise in einer mechanisch oder elektrisch angetriebenen Kompressoreinheit oder einer mechanisch angetriebenen Membranpumpe, vorverdichtet oder komprimiert werden. In ganz besonders bevorzugter und als eigenständig erfinderisch angesehener Ausgestaltung ist für die Komprimierung eine abgasbetriebene Aufladevorrichtung vorgesehen, bei der insbesondere die im Abgasstrom mitgeführte Enthalpie und/oder die mitgeführte Druckenergie zur Verdichtung des Frischgases genutzt wird.

Ganz besonders bevorzugt und in als eigenständig erfinderisch angesehener Ausgestaltung wird ein solchermaßen ausgelegter Zweitaktmotor zum Zweck der Verdichtung des Frischgases mit einer Abgasladepumpe kombiniert, wie sie beispielsweise aus der EP 2 846 019 A1, aus der EP 2 846 020 A1, aus der EP 3 061 970 A1 oder aus der EP 3 282 109 A1 bekannt ist. Der Offenbarungsgehalt dieser Druckschriften wird ausdrücklich und voll umfänglich mit einbezogen ("incorporation by reference"). In weiterer vorteilhafter Ausgestaltung und im Sinne einer besonders effizienten Bauweise ist eine solche abgasbetriebene Aufladevorrichtung als Membranpumpe ausgeführt, die ebenfalls über das Mehrwege-Umschaltventil angesteuert wird und dazu sekundärseitig über die Frischgas-Überdruckleitung mit dem Mehrwege-Umschaltventil und primärseitig mit dem Auslasskanal verbunden ist. Ganz besonders bevorzugt ist das Mehrwege-Umschaltventil dabei als Drei-Wege-Ventil ausgeführt, über das bedarfsweise eine gasseitige Verbindung zwischen dem Gas-Auslassfenster und der Primärseite der Kompressoreinheit herstellbar ist.

In dieser besonders bevorzugten und als eigenständig erfinderisch angesehenen Ausgestaltung wird während des Auslasstakts das aus dem Zylinder abströmende Abgas in einer ersten Taktphase des Auslasstakts ganz oder teilweise der Primärseite einer Abgasladepumpe zugeführt und dort arbeitsleistend weiter entspannt, bevor in einer zweiten Taktphase des Auslasstakts das in der Primärseite der Abgasladepumpe befindliche, nachentspannte Abgas gemeinsam mit sich ggf. noch im Zylinder befindlichem Abgas zur Auspuffanlage geleitet wird. Vorteilhafterweise wird dabei die in der Abgasladepumpe auf der Primärseite in Expansionsarbeit umgewandelte Energie des Abgases ganz oder teilweise auf der Sekundärseite in Kompressionsarbeit des zur Einspeisung in den Auslasskanal vorgesehenen Frischgases umgewandelt.

Vorteilhafterweise wird dabei mittels einer geeigneten Ventilvorrichtung in einer ersten Phase des Auslasstakts zu Beginn des Auslassöffnens im Arbeitszylinder der Abgasstrom im Auslasskanal ausschließlich zur Primärseite der Aufladevorrichtung oder der Abgasladepumpe geleitet, in einer zweiten Phase sowohl die Kanalverbindung vom Auslasskanal zur Abgas- oder Auspuffanlage als auch die Kanalverbindung von der Abgasladepumpe zur Auspuffanlage freigegeben und in einer dritten Phase während des Schließens des Auslassfensters im Arbeitszylinder sowohl der Abgastrakt zur Abgas- oder Auspuffanlage als auch der Abgastrakt zur Aufladevorrichtung verschlossen und gleichzeitig der Kanal zur Frischgaseinblasung in den Auslasskanal geöffnet. In alternativer vorteilhafter Ausgestaltung, insbesondere bei Verwendung eines Turboladers als Aufladevorrichtung, wird ist zweite Phase insofern modifiziert, dass die Kanalverbindung zwischen Abgasturbine und Auslasskanal bzw. Auspuffanlage dauerhaft verschlossen bleibt, bis die erste Phase im nachfolgenden Zyklus wieder beginnt. Mit anderen Worten wird dabei die abgasseitige Anbindung des Turboladers über die Ventilvorrichtung nur während der Phase zwischen "Auslass öffnen" und "Überströmkanäle öffnen" ( dem s.g. "Vorauslass") zum Auslasskanal geöffnet. Eine Ableitung von Abgas in Umgehung des Turboladers hätte hier allenfalls die Aufgabe einer Ladedruckbegrenzung über ein s.g. Wastegate-Ventil.

In jeweils als eigenständig erfinderisch angesehenen Ausgestaltungen wird der Verbrennungsmotor gemäß Aspekten der Erfindung verwendet:
- zum Antrieb für einen elektrischen Stromgenerator, vorzugsweise in einer stationären Anordnung in unterirdischer Positionierung,
- in einer mobilen Anordnung in einem Fahrzeug, vorzugsweise zum Antrieb eines im Fahrzeug mobil mitgeführten Stromgenerators, wobei in einer mobilen Fahrzeuganwendung der Stromgenerator bevorzugt mit einer Speicherbatterie, vorzugsweise ausgeführt als Natriumionenbatterie, als Energiespeicher gekoppelt ist
- zum direkten Antrieb des Verdichters einer Wärmepumpe;
- zum direkten netzunabhängigen Antrieb einer elektrischen Wärmepumpe, indem der Verbrennungsmotor einen Generator antreibt, dessen erzeugte elektrische Energie dem Elektroantriebsmotor der Wärmepumpe zugeführt wird, wobei vorteilhafterweise eine Drehzahländerung des Verbrennungsmotors bzw. des Generators mit einhergehender Frequenzänderung zur Drehzahländerung des Elektroantriebs des Wärmepumpenkompressors genutzt werden kann;
- zu Heizzwecken, indem die Abwärme des Motors ganz oder teilweise zu Heizzwecken genutzt wird, insbesondere indem die Motorabwärme dem Kältekreislauf nach einem Verdampfer und vor einem Verdichter zugeführt wird.

Entsprechend wird ein Generatorblock, alternativ vorliegend auch bezeichnet als "Block-Kraftwerk", mit einem Zweitakt-Verbrennungsmotor der oben beschriebenen Art als eigenständig erfinderisch angesehen, der einen durch den Zweitakt-Verbrennungsmotor antreibbaren Stromgenerator aufweist. Mit anderen Worten: als eigenständig erfinderisch angesehen wird die ensemble-artige Kombination eines Zweitakt-Verbrennungsmotors der oben beschriebenen Art mit einem von diesem angetriebenen zugeordneten Stromgenerator. Dabei können in als eigenständig erfinderisch angesehener Bauweise sowohl der Zweitakt-Verbrennungsmotor als auch der Stromgenerator unterirdisch aufgestellt sein. Ein solches Konzept der Unterbringung von Komponenten der Energieerzeugung oder - versorgung in unterirdischer Bauweise wird im Hinblick auf die damit erreichbaren Vorteile hinsichtlich der Vermeidung von Geräuschemissionen, einer verbesserten Schalldämmung und dergleichen als grundsätzlich eigenständig erfinderisch angesehen.

Von besonderer Bedeutung wird bei einer solchen Bauweise der Schallschutz, also insbesondere die Schallkapselung eines Motors in Verbindung mit einem elektrischen Stromgenerator, angesehen, der in Gebäudenähe auch über Nacht laufen soll. Die Erfindung sieht in einem Aspekt vor, die gesamte Motor- und / oder Generatoreinheit mit einem mehrteiligen schallabsorbierenden Material zu umschließen, das vorteilhafterweise mehrlagig aus Materialien mit unterschiedlichen Schallabsorptionskoeffizienten ausgeführt ist. Vorteilhaft erweist sich eine horizontale Teilungsebene des mehrteiligen schallabsorbierenden Gehäuses mit einem abnehmbaren oberen Deckel zur einfachen Wartung des Aggregats. Das Gehäuse besitzt vorzugsweise Öffnungen für die Frischluftzuführung und Abgasabführung des Motors bzw. auch Kühlluft- Zu- und Abgänge für den Generator und Motor. Darüber hinaus können sowohl Kühlwasserleitungen zur Wärmeableitung bzw. Wärmeweiterverwertung und elektrische Verkabelung durch das Gehäuse geführt werden. Alternativ oder zusätzlich können Medien- und/oder elektrische Leitungen vorgesehen und durch das Gehäuse geführt sein, mit denen ein Wärmetauscher, über den die Abgaswärme aus dem Motor bzw. Abgasstrang entzogen und diese einem Kühlmedium zugeführt werden kann, geeignet angeschlossen ist. Die Leitungsführungen durch das Gehäuse befinden sich im Sinne einer besonders einfach gehaltenen Konstruktion vorzugsweise in einer der Gehäuseteilungsebenen.

Eine weitergehende Ausführung sieht vor, das komplette Aggregat unterirdisch in einer wasserdichten Wanne anzuordnen, wobei die Wanne vorteilhafterweise mit einem begehbaren Deckel nach oben verschlossen wird. Die Wanne kann zusätzlich mit Schall absorbierenden Material ausgekleidet werden. Zu- und Abluft des Motors können gemäß Aspekten der Erfindung durch Leitungen an die oberirdische Atmosphäre geführt werden und können als Rohre bzw. Rohrbündel bis über die Bedachung naheliegender Gebäude geführt werden, um Beeinträchtigungen von Abluft und Geräuschemissionen von Wohnbereichen fernzuhalten. Die Motor-Generator-Einheit kann in der Wanne durch vibrationshemmende Lager, wie beispielsweise Gummidämpfer oder Hydrolager fixiert werden oder aber auch frei schwebend in Federn aufgehängt werden, wobei die Federn an der Wanne bzw. einem Hilfsrahmen befestigt sind. Die hier beschriebene, grundsätzlich als eigenständig erfinderisch angesehene unterirdische Unterbringung der Motor-Generator-Einheit besitzt nicht nur den Vorteil einer Schallkapselung, sondern reduziert ebenfalls den Platzbedarf, den oberirdische Installationen einnehmen würden. Darüber hinaus schützt diese Unterbringung das Aggregat vor direkten Umwelteinflüssen, Beschädigungen, hält zur kalten Jahreszeit den Motor leichter auf Betriebstemperatur und hat durch die Nichtsichtbarkeit sicherlich ästhetische Vorteile.

Analog wird auch ein Fahrzeug, insbesondere ein Zweirad, ein Personenfahrzeug oder ein Nutzfahrzeug, mit einem Zweitakt-Verbrennungsmotor der vorstehend beschriebenen Art als eigenständig erfinderisch angesehen. Diese kann gemäß einer als eigenständig erfinderisch angesehenen Weiterbildung ferner einen durch den Zweitakt-Verbrennungsmotor antreibbaren Stromgenerator umfassen, der seinerseits ausgangsseitig an eine Speicherbatterie angeschlossen ist. Die gemäß diesem Aspekt der Erfindung vorgesehene Kombination eines preiswerten Zweitaktmotors zur Stromerzeugung on-board in Verbindung mit einer kleinen Speicherbatterie und dem Fahrzeugantrieb über mindestens einen Elektromotor ermöglicht ein sehr kostengünstiges Antriebskonzept, das alle Vorteile des Elektroantriebs mit der Energiedichte von flüssigen bzw. gasförmigen Kraftstoffen vereint und für die Zukunft über E-fuels CO2-freie Emissionen ermöglicht.

Besonders bevorzugt und in als eigenständig erfinderisch angesehener Ausgestaltung ist dazu als Energiespeicher eine Natriumionenbatterie vorgesehen. Insbesondere für die Anwendung des Motors als Range Extender/Hybrid mit anzutreibendem Generator ist somit gemäß einem eigenständig erfinderischen Aspekt vorgesehen, den Motor-Generator-Verbund mit einer Natrium-Ionen-Batterie anstatt der häufig verwendeten Lithium-Ionen-Batterie zu kombinieren. Der Vorteil der Natrium-Ionen-Batterie liegt in den circa 40% günstigeren Herstellungskosten gegenüber der Lithium-Ionen-Batterie bezogen auf die Speicherkapazität, der Nicht-Brennbarkeit der Batterie und der weltweit unproblematischen Rohstoffverfügbarkeit. Der Nachteil der Natrium-Ionen-Batterie, nur circa 40% Kapazität pro Volumeneinheit zu erreichen, ist nicht von signifikantem Einfluss, da in Kombination mit dem bordeigenen Generator die Batteriekapazität erheblich reduziert werden kann. Für Kleinwagen reichen durchaus 5-10kWh Batteriekapazität aus, was einer Verringerung der Batteriekapazität gegenüber rein batterieelektrisch betriebenen Fahrzeugen auf etwa 5-30% entspricht. Dieses Verhältnis lässt sich natürlich auf größere Fahrzeugklassen ebenso anwenden. Die Regelstrategie dieses mit Range-Extender betriebenen Hybrid-Fahrzeugs liegt nicht darin, möglichst lange Strecken rein batterieelektrisch betrieben zu fahren, sondern den Range-Extender intervallartig regelmäßig in Zeitabständen von 10-30 Minuten je nach Fahrprofil in Betrieb zu nehmen.

Bei Volllast würde der Range-Extender im Dauerbetrieb arbeiten. Mit dieser Regelungsstrategie kann Motorabwärme nahezu kontinuierlich zu Heizzwecken genutzt werden, insbesondere wenn ein zusätzlicher hochisolierter Kühlwasserwärmespeicher als Wärmebatterie vorgesehen wird. Der Range-Extender arbeitet vorteilhaft in einem Kraftstoffverbrauchs-optimierten Volllastpunkt bzw. engen Volllastdrehzahlbereich zur Stromerzeugung. Vorteilhaft für die Fahrzeuganwendung ist die Auslegung des Motors als "echter" Boxermotor (Zylinderachsen sind koaxial angeordnet), da dieser vollkommen frei von Massenkräften- und Momenten ist und sehr flach bauend ausgeführt werden kann. Unter der Voraussetzung, für den Range-Extender Antrieb die existierenden Fertigungsplattformen der Batterie-elektrisch betriebenen Fahrzeuge kostensparend zu verwenden, kann auf Grund der volumetrisch wesentlich kleineren Batterie der in der Bodenplatte frei werdende Bauraum für die Aufnahme des Boxer-Motors genutzt werden, dessen flache Bauform den Bauraumgegebenheiten im Fahrzeugboden Batterie elektrischer Fahrzeuge somit sehr entgegenkommt.

Der Motor und sein Tanksystem können zum einen auf unterschiedliche Kraftstoffe (Erdgas, LPG, Ethanol, E-fuels, Benzin, etc) ausgelegt werden, für die ein ausreichend flächendeckendes Tankstellennetz existiert und darüber hinaus auch Multifuel-auslegungen mit mehreren separaten Tank- und Treibstoffsystemen für den Motor vorgesehen werden, um flexibler hinsichtlich unterschiedlicher Kraftstoffe zu werden.

Dieser Zweitaktmotor mit seinem Spülverfahren und Frischgasaufladung kann grundsätzlich, insbesondere in der Art eines Generatorantriebs, mit allen Varianten eines elektrischen Antriebs (Radnabenmotoren, Zentralmotor) kombiniert werden, wie Plug-in Hybrid Vehicle (PHEV), Hybrid Vehicle (HEV), batterieelektrisches Fahrzeug mit Range Extender (BEV-Rex).

Ebenso analog wird auch eine Wärmepumpe mit einem Verdichter, der von einem Zweitakt-Verbrennungsmotor der vorstehend beschriebenen Art antreibbar ist, als eigenständig erfinderisch angesehen.

Aspekte der Erfindung betreffen somit insbesondere einen Verbrennungsmotor, der vorzugsweise als Range Extender in Fahrzeugen, als Antrieb für Kompressorwärmepumpen und Stromgeneratoren, vorzugsweise in unmittelbarer Gebäudenähe, einsetzbar sein soll. Der gebäudenahe Anwendungsbereich setzt besonders hohe Ansprüche an das NVH-Verhalten (Noise-vibration-Harshness) des Motors. Darüber hinaus wird die Verträglichkeit unterschiedlicher Kraftstoffe auf synthetischer und mineralischer Basis gefordert, wie Alkohole, Erdgas, Flüssiggas, Wasserstoff, Ammoniak, Benzin und Dieselkraftstoff und zukünftige synthetische Kraftstoffe (E-fuels). Im Vordergrund steht ebenfalls ein geringer spezifischer Kraftstoffverbrauch, der Gesamtwirkungsgrade von über 40% ermöglichen soll, was eine besondere Herausforderung darstellt, da die o.g. Anwendungsbereiche Antriebsleistungen bereits von 3-30kW umfassen, was partiell dem Kleinmotorensegment entspricht. Wie allgemein bekannt, steigen die prozentualen mechanischen und thermischen Verluste eines Motors mit dessen Hubraumverkleinerung, weswegen Kleinmotoren (η≈20-25%) wesentlich schlechtere Gesamtwirkungsgrade als Großmotoren (η≈45-50%) erreichen. Zusätzlich soll die Motorabwärme aus der Kühlung von Zylinder bzw. Zylinderkopf und den Auspuffgasen für eine weitere Nutzung zur Verfügung stehen. Damit wäre insbesondere die Unterstützung von Heizungssystemen im Gebäude oder Industriebereich zu nennen, vor allem auch in Verbindung mit Wärmepumpen, um den Temperaturhub solcher Anlagen zu senken, indem die Motorabwärme dem Kältemittel nach der Wärmequelle (Verdampfer) vor dem Verdichter zugeführt wird, was den COP (Coefficient of performance) der Wärmepumpe merklich steigert.

Stromgeneratoren in Gebäudenähe können zukünftig u.a. stark an Bedeutung gewinnen, da diese, vorzugsweise mit synthetischen Kraftstoffen betrieben, als Ladestationen für Batterie betriebene Elektrofahrzeuge (E-Fahrzeuge) genutzt werden können. Fehlende Lademöglichkeiten für E-Fahrzeuge, wie der Mangel an öffentlichen Ladestationen, deren nicht planbare Zugänglichkeit, Nichtverfügbarkeit von Solarladestationen tagsüber am Abstellplatz des E-Fahrzeugs, macht häufig das Aufladen der Fahrzeugbatterie über Nacht am Wohnort unumgänglich. Ein geeigneter Stromgenerator, der diese Aufgabe übernehmen soll, muss ein ausgezeichnetes NVH-Verhalten aufweisen, um die Nachtruhe der Anwohner nicht zu stören, und eine elektrische Leistung von etwa 5-25 kW aufweisen, je nachdem welche Fahrzeuggröße bzw. Anzahl an Fahrzeugen geladen werden soll. Die Abwärme des Verbrennungsmotors sollte vorteilhafterweise zu Heizungszwecken bzw. zur Warmwasseraufbereitung den umliegenden Gebäuden zugeführt werden können (Kraft-Wärme-Nutzung). Neben der Nutzung des Stromgenerators als Ladestation für ein E-Fahrzeug kann dieser auch als Netzstrom-unterstützende bzw. Netz unabhängige Stromquelle für den Antrieb einer mit Elektromotor angetriebenen Wärmepumpe dienen. Beim netzunabhängigen Betrieb einer elektromotorisch angetriebenen Wärmepumpe kann der Drehzahl regelbare Stromgenerator über die somit einstellbare Wechsel- bzw. Drehstromfrequenz ebenfalls die Drehzahl des Wärmepumpenantriebs regeln und damit die gewünschte Wärmepumpenleistung drehzahlgeführt regeln.

Falls eine Abgasladepumpe zur Kompression von Frischgas am Motor montiert ist, kann deren Abgasleitung (Impulsleitung) vorteilhafterweise unmittelbar am Drehventil angeschlossen sein. Die Impulsleitung bzw. der Abgasdeckel der Abgasladepumpe können als Wärmetauscher ausgeführt werden, um thermische Energie aus dem System abzuführen. In der Abgasladepumpe findet durch die Entspannung in der Abgaskammer ein Temperaturgefälle statt, so dass der im Drehventil gemischte Abgasmassenstrom aus dem Motorzylinder und der Abgasladepumpe noch ein Temperaturniveau von etwa 250-450°C hat und vorzugsweise direkt nach dem Drehventil und vor dem Abgasschalldämpfer durch einen Katalysator zur Abgasbachbehandlung geleitet wird.

Falls der Abgasstrom über einen Wärmetauscher zur Rückgewinnung thermischer Energie geleitet werden soll, wird dieser Wärmetauscher vorzugsweise nach dem Katalysator und vor dem Endschalldämpfer in der Abgasleitung positioniert. Die hierdurch dem Abgas entzogene Wärmeenergie mittels Wärmetauscher kann entweder als thermische Energie zu Heizzwecken genutzt werden oder auch zum Betreiben eines Dampfprozesses über eine Expansionsmaschine (Turbine, Kolbenmaschine, etc.), die technische Arbeit verrichtet und beispielsweise mit der Kurbelwelle des Motors mechanisch gekoppelt ist.

Gemäß einem als eigenständig erfinderisch angesehenen Aspekt kann flüssiges Wasser dem Gasgemisch im Arbeitszylinder separat oder dem Kraftstoff unmittelbar beigemischt werden. Eine solche Wassereinspritzung insbesondere in den Zylinder eines aufgeladenen Zweitaktmotors kann vorteilhaft zur Reduzierung von NOx-Schadstoffbildung durch Temperaturabsenkung während der Verbrennung genutzt werden, und/oder zur Verschiebung der Klopfgrenze zu höheren Verdichtungsverhältnissen und Erhöhung der Expansionsarbeit durch Verdampfung von Wasser zur Zylinderdrucksteigerung nach dem oberen Totpunkt. Bei aufgeladenen Motoren, die den Verdichter durch Abgasenergie antreiben (Abgasladepumpe, Turbolader), steht dem Lader durch den zusätzlichen Wasserdampfgehalt im Abgasmassenstrom eine höhere Abgasenthalpie zur Verfügung, was in eigenständig erfinderischer Ausgestaltung zur Ladedrucksteigerung genutzt werden kann. An dem durch Aspekte der Erfindung beschriebenen Motorkonzept lassen sich alle vier o.g. Effekte durch konstruktive Maßnahmen erzielen. Die kontinuierliche Versorgung des Motors mit Wasser kann bei stationären Anwendungen, wie Ladestationen für Elektrofahrzeuge, Stromgeneratoren oder Wärmepumpenantrieben zum einen über vorhandene Wasserleitungsnetze in Gebäudenähe sichergestellt werden, andererseits aber auch über Auskondensieren von Wasserdampf aus den Motorabgasen. Neben der autarken Wassereinspritzung in Unabhängigkeit vom verwendeten Kraftstoff, gibt es gemäß einem weiteren Aspekt der Erfindung auch die sehr einfache Lösung, Wasser dem Kraftstoff in einem gewünschten Verhältnis beizumischen, was sich mit wassermischbaren Kraftstoffen wie Methanol, Ethanol und Ammoniak durchführen lässt.

Wird ein Wassereinspritzventil nahe am Zylinder in einem der Überströmkanäle positioniert, vorzugsweise mit seiner Einspritzrichtung Richtung Zylinder, um geringe Wandbenetzung im Überströmkanal zu erreichen, so findet die Wassereinbringung in den Zylinder während der Spülphase statt. Das Einspritzventil ist in dieser Positionierung dauerhaft geringen Drücken und Temperaturen ausgesetzt, was gemäß einem Aspekt der Erfindung eine einfache und kostengünstige Ausführung ergibt. Die Wassereinspritzung in der Spülphase mit beginnender Verdampfung kühlt vorteilhaft den Kolbenboden und reduziert die Temperatur des Gasgemischs schon bei Beginn des Kompressionstakts über die Verdampfungsenthalpie der eingespritzten Wassermenge. Sowohl die geringere Gastemperatur des Kraftstoff-Luft-Gemischs zu Beginn der Verbrennung und der Wasserdampfanteil mit seiner erheblichen Wärmekapazität verringern maßgeblich die Spitzentemperatur während der Verbrennung, was zu erheblicher Reduzierung der Stickoxidbildung beiträgt. Die Temperaturabsenkung während der Kompressionsphase bewirkt grundsätzlich eine Verschiebung der Klopfgrenze zu höheren Verdichtungsverhältnissen, was zu Wirkungsgradsteigerungen des Motors genutzt werden kann.

Besteht die Absicht, aus der in den Zylinder eingebrachten Wassermenge den indizierten Mitteldruck über die Kolbenbewegung maximal zu steigern, sollte die Wassermenge gemäß einem eigenständig erfinderischen Aspekt nahe dem oberen Totpunkt in den Zylinder eingebracht werden. Die Verdampfung des Wassers und somit dessen Expansion findet hierbei nicht maßgeblich in der Kompressionsphase statt, so dass erhöhte Verdichtungsarbeit vom Kolben gar nicht oder nur in geringem Umfang zu leisten ist. Der mit der Verdampfung verbundene Druckanstieg kommt direkt der indizierten Kolbenarbeit zugute. Die Wassereinbringung nahe dem oberen Totpunkt lässt sich gemäß Aspekten der Erfindung am hier beschriebenen Zweitaktmotor durch eine Hochdruckeinspritzung mit einem Einspritzventil realisieren, das im Zylinderkopf positioniert ist und direkt in den Brennraum einspritzt. Diese konstruktive Ausführung ermöglicht freie Wahl des Einspritzzeitpunkts, mit der Option, den Einspritzzeitpunkt auch vor den Zündzeitpunkt zu legen, um einen Kompromiss zwischen hoher Expansionsarbeit und Reduzierung von Stickoxidbildung herbeizuführen. Die Unterbringung einer Wassereinspritzdüse im Zylinderkopf stellt vom Bauraum betrachtet keine Probleme dar, jedoch ist diese Ausführung die kostenintensivste, da die Einspritzdüse unter hohen Temperaturen und Wasserdrücken betrieben werden muss. Ein Kompromiss zwischen finanziellem Mehraufwand für eine Wassereinspritzung und Zugewinn von Expansionsarbeit über den Motorkolben ergibt sich aus der als eigenständig erfinderisch angesehenen Möglichkeit, eine Wassereinspritzdüse in die Zylinderwand zu legen, nahe der Zylinderlaufbahn, mit Spritzrichtung in den Zylinder, wobei der Zylinder mit der Düse des Einspritzventils über eine kleine Bohrung oder einen Schusskanal verbunden ist. Die Lage dieses Schusskanals kann vorteilhaft zwischen der Position "Auslasskanal schließt" und oberem Totpunkt liegen. Der Vorteil dieser Anordnung liegt im Abschirmen des Einspritzventils durch den Kolben, wenn die höchsten Verbrennungstemperaturen und Drücke im oberen Totpunkt herrschen. Die Variation des Einspritzzeitpunkts ist jedoch begrenzt, da nicht später als das Überlaufen des Schusskanals durch den Kolben eingespritzt werden kann. Die besonders bevorzugte Position des Schusskanals wird gemäß einem Aspekt der Erfindung somit als Kompromiss aus den gewünschten Effekten der Stickoxidreduzierung bzw. Klopfgrenzenverschiebung und gesteigerter Expansionsarbeit gewählt.

Die dem Zylinder für jeden Arbeitstakt zugeführte Wassermenge kann darüber hinaus gemäß einem ebenfalls als eigenständig erfinderisch angesehenen Aspekt genutzt werden, um den Temperaturanstieg des Arbeitsgases während der Kompressionsphase für jeden individuellen Arbeitstakt exakt zu steuern. Damit und vorteilhaft in Verbindung mit einem variablen Verdichtungsverhältnis des Motors lassen sich notwendige Zündbedingungen für ein Selbstzündungsverfahren auf Basis einer Kompressionszündung (HCCI=homogeneous charge compression ignition) erreichen, was nicht nur den thermodynamischen Wirkungsgrad des Motors erhöht, sondern auch Emissionen, wie CO,HC und NOx, senkt. Insbesondere beim Zweitaktmotor unter Teillast mit seinen hohen Abgasrestgehalten im Brennraum ermöglicht die Kompressionszündung sichere Entflammung bei niedriger Last und mageren Kraftstoff-Luft-Gemischen. Eine Regelungsstrategie für die HCCI-Verbrennung ist die Kombination einer lastabhängigen Änderung des Verdichtungsverhältnisses, wobei bei Niedriglast hohe Verdichtungsverhältnisse und mit steigender Last niedrigere Werte eingestellt werden. Da die Variation des Verdichtungsverhältnisses, sprich Änderung des Brennraumvolumens, mechanisch bedingt meist "langsam" in Relation zu den Änderungen von Motorlast und -Drehzahl erfolgt, kann das Verdichtungsverhältnis so hoch gewählt werden, dass in Abhängigkeit von Kraftstoffart, Motortemperatur, Luftzahl, etc., sicher die erforderliche Kompressionsendtemperatur zur Selbstzündung des Arbeitsgases vor dem thermodynamisch idealen Zündzeitpunkt erreicht wird. Das Verschieben des somit zu frühen Zündzeitpunkts, bedingt durch die zu hohe Verdichtungsendtemperatur, wird nunmehr durch die Arbeitstakt-individuelle Wasserzugabe (-einspritzung) mit deren Temperatur senkenden Verdampfungskühlung auf den gewünschten Zündzeitpunkt geregelt. Weitere Parameter zur Regelung der HCCI-Verbrennung können Brennraumtemperatur und Kurbelwellenungleichförmigkeit darstellen, deren Messwerte sensorisch erfassbar sind.

Darüber hinaus ist das HCCI-Brennverfahren gemeinsam mit dem Fremdzündungsverfahren durch vorhandene Zündkerzen oder Vorkammerkerzen im Brennraum des Motors kombinierbar. Die Kompressionszündung wird dabei vornehmlich im Niedriglastbereich angewendet und die Fremdzündung im hohen Lastbereich, wenn in diesem eine exakte Regelung des Zündbeginns nicht mehr möglich sein sollte.

Kompressionsgezündete Viertaktmotoren verhielten sich in der Vergangenheit generell bei hohen Lasten schlecht regelbar bezgl. des gewünschten Zeitpunktes des Verbrennungsbeginns. Regelgröße war oftmals die beigemischte ungekühlte Abgasmenge zur Temperaturregelung des Arbeitsgases. Geringe Schwankungen in der Abgasmenge hatten ausschlaggebende Abweichungen im Temperaturanstieg während der Kompressionsphase zur Folge, so dass entweder Zündaussetzer oder zu frühe Zündbeginne mit unerwünschten Druckanstiegen auftraten. Der Grund für diese Zündsensitivität des Viertaktkompressionsmotors liegt u.a. an den hohen Liefergraden unter Volllast und den ausgezeichneten Zündeigenschaften eines stöchiometrischen Kraftstoff-Luft-Gemischs bedingt durch die katalytische 3-Wege-Abgasnachbehandlung.

Der Zweitaktmotor weist jedoch geringere Liefergrade pro Arbeitsspiel auf und höhere Abgasgehalte, was in Kombination mit magerem Kraftstoff-Luft-Gemisch zu trägerem Zündverhalten führt, wodurch gemäß einem Aspekt der Erfindung eine Ausweitung der Kompressionszündung zu höheren Lasten möglich erscheint.

In einem weiteren, ebenfalls als eigenständig erfinderisch angesehenen Aspekt kann, für den oben genannten Verbrennungsmotor, aber grundsätzlich auch für andere Verbrennungsmotoren, die Beimischung von gasförmigen Wasserstoff (H2) bzw. Knallgas (HHO) zum Arbeitsgas vor Zündbeginn vorgesehen sein. Gasförmiger Wasserstoff oder Knallgas kann in dieser Ausführung der Erfindung dem Gasgemisch im Arbeitszylinder vor dessen Zündung separat oder dem Kraftstoff unmittelbar beigemischt werden. Beides bewirkt eine Verbesserung der Zündwilligkeit des Kraftstoff-Luft-Gemischs. Dieser Umstand kann vorteilhaft sowohl für fremdgezündete Verbrennung als auch für die beschriebene Kompressionszündung genutzt werden, indem insbesondere Kraftstoff-Luft-Gemische unter Teillast mit hohem Restgasgehalt eine Zumischung von H₂ oder HHO erhalten, bzw. auch sehr magere Kraftstoff-Luft-Gemische bei hoher Last eine Zündverbesserung erhalten.

Die Beimischung des Wasserstoffs erfolgt vorteilhaft währen der Spülphase gasförmig nahe am Zylinder, um eine eindeutige Mengenzumessung für jeden individuellen Arbeitstakt zu erhalten.

Ähnlich wie bei der oben beschriebenen Wassereinspritzung kann der Wasserstoff über einen Schusskanal direkt in den Zylinder eingeblasen werden.

Die Erzeugung und Bereitstellung von H₂ oder HHO kann gemäß Aspekten der Erfindung und in einem eigenständig und unabhängig von den vorstehenden Ausführungen als erfinderisch angesehenen Konzept direkt am Motor während des Betriebs mittels einer elektrisch angetriebenen Elektrolyseanlage erfolgen, die elektrische Energie aus dem Bordnetz bezieht. Die zu speichernden Wasserstoffmengen sind dabei sehr gering, da sie entsprechend dem Motorbetriebspunkt geregelt in Echtzeit hergestellt werden. Die dem Kraftstoff zuzuführenden Wasserstoffmengen zur Zündverbesserung liegen bei unter 10% Masseanteilen. Das notwendige Wasser zur Spaltung wird entweder in einem separaten nachfüllbaren Tank bereitgestellt oder kann auch on-board durch Kondensation des Motorabgases gewonnen werden.

Ein Ausführungsbeispiel der Erfindung wird anhand einer Zeichnung näher erläutert. Darin zeigen:
- Fig. 1: schematisch einen Zweitakt-Verbrennungsmotor,
- Fig. 2: schematisch den Zweitakt-Verbrennungsmotor nach Fig. 1 während des Auslasstakts in einer frühen, ersten Phase,
- Fig. 3: schematisch den Zweitakt-Verbrennungsmotor nach Fig. 1 während des Auslasstakts in einer zweiten Phase,
- Fig. 4: schematisch den Zweitakt-Verbrennungsmotor nach Fig. 1 während des Auslasstakts in einer dritten oder End-Phase,
- Fig. 5: das Steuergehäuse eines Mehrweg-Umschaltventils des Zweitakt-Verbrennungsmotors nach Fig. 1 in perspektivischer Ansicht,
- Fig. 6 - 8: das Drehventil des Mehrweg-Umschaltventils des Zweitakt-Verbrennungsmotors nach Fig. 1 in perspektivischer Ansicht (Figs. 6, 7) und im Querschnitt (Fig. 8),
- Fig. 9: das montierte Mehrweg-Umschaltventil des Zweitakt-Verbrennungsmotors nach Fig. 1 im Längsschnitt,
- Fig. 10 a,b: schematisch einen Zweitakt-Verbrennungsmotor gem. Fig. 1 mit Zuführung von Verlustöl zur Schmierung von Kolben bzw. Kolbenbolzenlager im Hochschnitt,
- Fig. 10c: einen Kolben des Zweitakt-Verbrennungsmotors gem. Fig. 1 in perspektivischer Ansicht,
- Fig. 11: einen Zylinder des Zweitaktverbrennungsmotors nach Fig. 1 mit zusätzlicher Wassereinspeisung im Längsschnitt,
- Fig. 12: einen Zweitakt-Zylinderkopf mit variabel einstellbarem Verdichtungsverhältnis,
- Fig. 13: einen Boxermotor mit (Fig. 13a) und ohne (Fig. 13b) Übersetzungsgetriebe jeweils in Frontalansicht,
- Fig. 14: einen Tandemmotor mit (Fig. 14a) und ohne (Fig. 14b) Übersetzungsgetriebe jeweils in Frontalansicht,
- Fig. 15: einen Generatorblock mit einem Zweitakt-Verbrennungsmotor gem. Fig. 1 in einer Verwendung als Ladestation für ein Batterie-elektrisches Fahrzeug,
- Fig. 16: einen Generatorblock mit einem Zweitakt-Verbrennungsmotor gem. Fig. 1 in einer Verwendung zum Antrieb einer elektrischen Wärmepumpe mit Wärmeeinspeisung der Motorabwärme in den Kältekreislauf,
- Fig. 17: einen Generatorblock mit einem Zweitakt-Verbrennungsmotor gem. Fig. 1 in einer Verwendung zum Antrieb eines elektrischen Generators und eines Wärmepumpenkompressors mit Wärmeeinspeisung der Motorabwärme in den Kältekreislauf einer Wärmepumpe,
- Fig. 18: schematisch ein als Hybrid-Fahrzeug oder mit Range Extender ausgeführtes Fahrzeug mit einem Zweitakt-Verbrennungsmotor gem. Fig. 1,
- Fig. 19: schematisch einen Zweitakt-Verbrennungsmotor gem. Fig. 1 im Hochschnitt mit Wasserstoff bzw. Knallgaszuführung, und
- Fig. 20: schematisch einen Zweitakt-Verbrennungsmotor gem. Fig. 1 mit abgasseitigem Katalysator und Wärmetauscher, zum Entzug von thermischer Abgasenergie, sowie mit Endschalldämpfer.

Gleiche Teile sind in allen Figuren mit denselben Bezugszeichen versehen.

Der in Fig. 1 schematisch dargestellte Verbrennungsmotor 1 ist in einer Bauweise nach der EP 4 001 609 A1 als Zweitaktmotor ausgelegt. Er umfasst eine Anzahl von Zylindern 2, von denen in Fig. 1 lediglich einer dargestellt ist, und in denen jeweils ein Arbeitskolben 4 geführt ist. Der Arbeitskolben 4 wirkt über ein Pleuel 6 auf eine Kurbelwelle 8. Je nach Auslegung und Bauart des Verbrennungsmotors 1 können dabei auch der oder die Arbeitskolben 4 mehrerer oder aller Zylinder 2 auf eine gemeinsame Kurbelwelle 8 wirken.

Innerhalb des Zylinders 2 befindet sich in herkömmlicher Bauweise der Arbeitsraum 10, in dem im Arbeitstakt des Zylinders 2 ein komprimiertes Brennstoff-Luft-Gemisch zur Verbrennung gebracht wird. In Reaktion hierauf führt der im Zylinder 2 verschiebbar angeordnete Arbeitskolben 4 einen Arbeitshub aus, wobei er die Kurbelwelle 8 arbeitsleistend antreibt. Nach der Vollendung des Arbeitshubs, also nach Expansion des verbrannten Arbeitsgases im Zylinder 2 und dem Erreichen des so genannten "Auslass Öffnens", wird das verbrannte Arbeitsgas als Abgas während eines Auslasstakts des Zylinders 2 einer auslassseitig an diesen angeschlossenen Auspuffanlage 12 zugeführt.

Für die zum Betrieb des Zylinders 2 erforderlichen Gaswechsel ist der Arbeitsraum 10 gaseinlassseitig über eine Anzahl von in den Arbeitsraum 10 mündenden Gas-Einlassfenstern 14 mit den Einlass-Überströmkanälen und auslassseitig über einen mit dem (oder, bei mehreren, den) in den Arbeitsraum 10 mündenden Gas-Auslassfenster(n) 16 verbundenen Auslasskanal 18 bzw. ein Auslasskanal-System mit der Auspuffanlage 12 verbunden. Die Steuerung der Gaswechsel im Arbeitsraum 10 erfolgt dabei in der Art einer herkömmlichen Ausführung eines Zweitaktmotors durch die Auf- und Abwärtsbewegung des Arbeitskolbens 4 im Zylinder, wodurch die Gas-Einlassfenster 14 und das Gas-Auslassfenster 16 jeweils geeignet geöffnet oder geschlossen werden. Bei einer konventionellen schlitzgesteuerten Spülung im Zweitaktmotor öffnet dabei im Expansionshub zuerst das Gas-Auslassfenster 16 und damit der Auslass, um den Zylinderinnendruck durch ausströmendes Abgas zu entspannen (notwendiger Vorauslass). Nachfolgend öffnen die Gas-Einlassfenster 14 und damit der bzw. die Überströmkanäle, die Frischgas aus dem Kurbelgehäuse (oder auch Lader) in den Zylinder 2 einlassen. Die Form der Zylinderausspülung (Umkehr-, Gleichstromspülung, etc.) ist unerheblich, da in allen Verfahren angestrebt wird, im Zylinder 2 befindliches Abgas durch das einströmende Frischgas aus dem Zylinder 2 mit möglichst geringer Durchmischung beider Gasphasen auszuschieben.

Bei herkömmlichen schlitzgesteuerten Zweitakt-Verbrennungsmotoren 1 bleibt üblicherweise der Auslass länger geöffnet als die Einlass-Überströmkanäle. In dieser zeitlichen Phase gegen Ende des Ladungswechsels entstehen vornehmlich die unerwünschten hohen Anteile der Frischgasspülverluste, die nachfolgend in den Auslasskanal 18 und von diesem in die Abgasanlage 12 gelangen. Um diesem Problem abzuhelfen, weist der Zweitakt-Verbrennungsmotor 1 ein im Auslasskanal 18 angeordnetes schaltbares Mehrwege-Umschaltventil 30 auf, über das das Gas-Auslassfenster 16 sowohl mit der Auspuffanlage 12 als auch mit einer Frischgas-Überdruckleitung 32 verbunden ist. Über das Mehrwege-Umschaltventil 30 ist alternativ eine gasseitige Verbindung zwischen dem Gas-Auslassfenster 16 und der Auspuffanlage 12 oder zwischen dem Gas-Auslassfenster 16 und der Frischgas-Überdruckleitung 32 herstellbar.

Gegen Ende des Ladungswechsels, wenn die Gas-Einlassfenster 14 bereits geschlossen sind, sperrt das Mehrwege-Umschaltventil 30 den Gasfluss aus dem Zylinder 2 in Richtung zur Abgasanlage 12 ab. Gleichzeitig wird durch das Mehrwege-Umschaltventil 30 mit dem Verschließen des Auslasskanals 18 zur Abgasanlage 12 die Frischgas-Überdruckleitung 32 zum Auslasskanal 18 am Zylinder 2 hin geöffnet. Diese Ventilposition ist in Fig. 1 gezeigt. In dieser Ventilstellung wird vorverdichtetes Frischgas, vorzugweise reine vorverdichtete Luft, in den Auslasskanal 18 gepresst. Dieses Frischgas schiebt die im Auslasskanal 18 vorhandene Gasmasse, d.h. das Abgas mit den enthaltenen Frischgasspülverlusten inkl. Kraftstoff, in den Zylinder 2 zurück und sorgt gleichzeitig für eine Nach- oder Aufladung im Zylinder 2 am Ende des Ladungswechsels.

Hinsichtlich der Dimensionierung der Komponenten ist bevorzugt die Steuerzeitenvorauslegung der Kanalfenster im Zylinder und die Gesamtauslegung des Zweitakt-Verbrennungsmotors 1 berücksichtigt. Kleinere Kanalvolumina unterstützen hohe spezifische Motorleistungen, größere Volumina die Reduzierung von Spülverlusten. Das Volumen des Teilstücks des Auslasskanals 18, welches sich zwischen dem Gas-Auslassfenster 16 des Zylinders 2 und dem Mehrwege-Umschaltventil 30 befindet, soll bevorzugt mindestens 10% und/oder höchstens 40% des geometrischen Hubvolumens des Zylinders 2 betragen.

In der im Ausführungsbeispiel gezeigten Ausführungsform ist die Frischgas-Überdruckleitung 32 in als eigenständig erfinderisch angesehener Ausgestaltung ihrerseits eingangsseitig mit der Sekundärseite einer abgasbetriebenen Aufladevorrichtung 40 verbunden, die somit eine Kompressor-Einheit für die Frischgas-Überdruckleitung 32 bildet. Die abgasbetriebene Aufladevorrichtung 40 ist dabei im Ausführungsbeispiel in ebenfalls als eigenständig erfinderisch angesehener Ausgestaltung als Abgasladepumpe ausgeführt, wie sie beispielsweise aus der EP 2 846 019 A1, aus der EP 2 846 020 A1, aus der EP 3 061 970 A1 oder aus der EP 3 282 109 A1 bekannt ist. Dazu umfasst sie eine Membranpumpe 42, die sekundärseitig über die Frischgas-Überdruckleitung 32 mit dem Mehrwege-Umschaltventil 30 und primärseitig mit dem Auslasskanal 18 verbunden ist.

Dazu ist das Mehrwege-Umschaltventil 30 als Drei-Wege-Ventil ausgeführt, über das bedarfsweise eine gasseitige Verbindung zwischen dem Gas-Auslassfenster 16 und der Primärseite der Membranpumpe 42 herstellbar ist.

Zur Verdeutlichung der Arbeitsweise der genannten Komponenten ist der Zweitakt-Verbrennungsmotor 1 gem. Fig. 1 in den Figs. 2 bis 4 zu verschiedenen Zeitpunkten während des Auslasstakts gezeigt.

Fig. 2 zeigt den Zweitakt-Verbrennungsmotor 1 während des Auslasstakts zum Ende der ersten Phase, die zur Abgasaufladung dient, kurz bevor die Gas-Einlassfenster 14 öffnen. In dieser ersten Phase der Abgasaufladung beim Öffnen des Gas-Auslassfensters 16 ist mittels der Ventilstellung des Mehrwege-Umschaltventils 30 die Kanalverbindung zur Abgasanlage 12 hin gerade noch vollständig verschlossen, und das Abgas wird über die Ventilvorrichtung ausschließlich der Primärseite der Membranpumpe 42 der Abgasladepumpe zugeführt, um sich dort über die Umwandlung der kinetischen Abgasenergie zu entspannen. Diese erste Phase des Ladungswechsels entspricht in Funktion und vom zeitlichen Ablauf etwa dem "Vorauslass" eines konventionellen schlitzgesteuerten Zweittaktmotors. Die Steuerzeit, in der der Auslasskanal 18 bei seinem Öffnen über die Kolbenkante ausschließlich mit der Abgasladepumpe in Verbindung steht (Abgasaufladung), beträgt bevorzugt zwischen etwa 10-50°KW, wohingegen die Verbindung vom Auslasskanal 18 zur Abgasanlage 12 über das Mehrwege-Umschaltventil 30 etwa 0-25°KW vor Öffnen der Gaseinlassfenster 14 freigegeben wird.

In der nachfolgenden zweiten Phase, entsprechend der Arbeitsposition des Zweitakt-Verbrennungsmotors 1 gem. Fig. 3, hat das Mehrwege-Umschaltventil 30 den Strömungsweg vom Auslasskanal 18 zur Abgasanlage 12 bereits freigegeben und den Strömungsweg des entspannten rückläufigen Abgasmassenstroms aus der Membranpumpe 42 der Abgasladepumpe zur Abgasanlage 12 geöffnet. In dieser Phase ist die Primärseite der Abgasladepumpe vorzugsweise dauerhaft mit der Abgasanlage 12 strömungsdurchgängig verbunden, um eine möglichst lang andauernde zeitliche Entspannung des Abgases in der Abgasladepumpe 42 zu ermöglichen. Dies entspricht der für die Abgasladepumpe 42 grundsätzlich vorgesehenen Betriebsweise.

In Fig. 4 ist der Zweitakt-Verbrennungsmotor 1 in einer dritten oder auch Endphase des Ladungswechsels, auch entsprechend der Situation in Fig. 1, gezeigt. In dieser End-phase, wenn das Gas-Auslassfenster 16 im Zylinder 2 durch den aufwärts gehenden Arbeitskolben 4 sich zu schließen beginnt, schließt das Mehrwege-Umschaltventil 30 sowohl die Strömungswege zwischen Auslasskanal 18 und Abgasanlage 12 als auch die zwischen Auslasskanal 18 und der Membranpumpe 42 der Abgasladepumpe. Ergänzend hierzu wird über das Mehrwege-Umschaltventil 30 ein Strömungsweg freigegeben, der den Auslasskanal 18 nun mit der Frischgas-Überdruckleitung 32 und damit mit der Sekundär- oder Frischluftseite der Abgasladepumpe verbindet. Dadurch wird komprimiertes oder unter Überdruck stehendes Frischgas in den Auslasskanal 18 geschoben, das wiederum die im Auslasskanal 18 befindlichen Gasanteile, vornehmlich die Spülverluste aus dem Zylinder 2, in diesen zurückschiebt und zudem eine Frischgasnachladung oder Aufladung im Zylinder 2 bewirkt. Vorteilhafterweise liegt der Zeitpunkt des Öffnens der Frischgasüberdruckleitung in der Auslasskanal 0-30°KW vor dem Schließen der Frischgasüberströmkanäle im Zylinder.

Letztendlich wird dann das Gas-Auslassfenster 16 durch den aufwärts gehenden Arbeitskolben 4 verschlossen, so dass der Ladungswechsel beendet ist. Selbstverständlich können mehrere Zylinder 2 über eine oder mehrere solcher Ventilvorrichtungen 30 von einer Abgasladepumpe 42 versorgt werden.

Das Mehrwege-Umschaltventil 30 kann allgemein als Vorrichtung mit oszillierenden und/oder rotierenden Ventilen zur Steuerung des Gaswechsels im Auslasskanal 18 ausgelegt sein. Im Ausführungsbeispiel ist es als Walzenventil, insbesondere als zylindrisches, axial drehbares Drehventil 44 in einem feststehenden Steuergehäuse 46, ausgeführt. Das Steuergehäuse 46 kann dabei in einer vorteilhaften Ausgestaltung mit dem zugehörigen Zylinder 2 einteilig ausgeführt sein, was gusstechnisch problemlos darstellbar ist. Im Gegensatz zu der aus der EP 4 001 609 A1 bekannten Ausführungsform, bei der das Drehventil 44 synchron mit der Kurbelwellendrehzahl des Motors rotiert, wobei es von diesem mittelbar über Zwischenelemente, wie Zahnriemen, Kette, Zahnräder angetrieben werden kann, aber auch unmittelbar, indem das Drehventil 44 direkt auf der Kurbelwelle 8 montiert ist, bzw. einen Teil der Kurbelwelle 8 darstellt, ist die vorliegende Ausführungsform gemäß einem Aspekt der Erfindung für eine noch weitere Verbesserung des Wirkungsgrads und eine noch weitergehende Reduzierung der Spülverluste ausgelegt. Dazu ist das Drehventil 44 des Zweitakt-Verbrennungsmotors 1 für einen Betrieb mit einer Drehzahl eines ganzzahligen Vielfachen der Drehzahl der Kurbelwelle 8, nämlich im Ausführungsbeispiel in einer besonders bevorzugten Variante für die doppelte Drehzahl der Kurbelwelle 8, ausgelegt.

Der Umstand, dass das im Ausführungsbeispiel mit doppelter Kurbelwellendrehzahl laufende Drehventil 44 seine im UT (unterer Totpunkt) den Gaswechsel steuernde Position auch im OT (oberer Totpunkt) -Bereich einnimmt, wirkt nicht nachteilig, da das Auslassfenster 16 im Zylinder 2 in diesem Moment durch den Kolben 4 verschlossen ist und somit in dieser Kolben- bzw. Kurbelwellenphasenlage kein nennenswerter Gaswechsel am Drehventil 44 stattfindet. Auch der Umstand, dass das Drehventil 44 im OT-Bereich des Kolbens 4 den Auslasskanal 18 mit der Frischgas-Überdruckleitung 32 verbindet, wird nicht als essentiell nachteilig angesehen, da das Volumen im Auslasskanal 18 zwischen Zylinder 2 und Drehventil 44 gegenüber dem Hubvolumen und auch dem Fördervolumen des Frischgasverdichters als sehr klein betrachtet werden kann und geringe in den Auslasskanal einströmende Frischgasmengen im OT-Bereich als willkommene Temperatursenkende Leckage tolerierbar sind.

Das Steuergehäuse 46 ist vergrößert in perspektivischer Ansicht in Fig. 5 gezeigt. Ergänzend dazu zeigen die Figs. 6 bis 8 das zugehörige, als Walzenventil ausgeführte Drehventil 44 in perspektivischen Ansichten (Figs. 6 und 7) und im Querschnitt (Fig. 8).

Das in Fig. 5 gezeigte, vorteilhafterweise und gemäß einem Aspekt der Erfindung einstückig als monolithischer Block oder in der Art einer integrierten Bauweise als Teil des Zylinders 2 ausgeführte Steuergehäuse 46 weist einen zentralen Aufnahmekanal 48 mit zylindrischem Innenquerschnitt auf, in den das walzen- oder zylinderförmig ausgestaltete Drehventil 44 einschiebbar ist. Gemeinsam bilden die so vereinten Komponenten Drehventil 44 und Steuergehäuse 46 das Mehrwege-Umschaltventil 30. Das Steuergehäuse 46 weist, wie in Fig. 5 erkennbar ist, einen mit dem Schalldämpfer der Auspuffanlage 12 verbindbaren Auslass-Durchbruch 50, einen mit dem Abgaslader verbindbaren Kanal 52 sowie einen mit dem Auslasskanal 18 verbundenen Kanal 57 auf.

Die an der Innenwand des Aufnahmekanals 48 sind mündenden Kanalelemente 54 sind mit der Frischgas-Überdruckleitung 32 verbunden. Die gemeinsam mit außenseitig am Walzenkörper des Drehventils 44 angeordneten Kanalsegmente 56 verbinden in Abhängigkeit von der Drehstellung des Drehventils 44 relativ zum Steuergehäuse 46 die schaltbaren Gaskanäle 54 mit einem Kanal 57, um Frischgas in den Auslasskanal 18 zu schieben. Wie in den Darstellungen des Drehventils 44 in den Fig. 6 bis 8 gut erkennbar ist, sind im Drehventil 44 die Kanalsegmente 56 für den Frischgasfluss verantwortlich, wobei ein weiteres Kanalsegment 58 für den Abgasfluss vorgesehen ist. Der Grundkörper des Drehventils 44 bildet dabei die Steuerkanten 60 aus. Durch diese werden eindeutige Steuerzeiten definiert, gemäß derer das Drehventil 44 die entsprechenden Kanäle 50, 52, 54, 57 im Steuergehäuse 46 überfährt, um den Gaswechsel im Sinne des Konzepts der Erfindung zu vollziehen. Somit ist das Drehventil 44 im Ausführungsbeispiel mit Steuerausschnitten versehen, die mit Kanalfenstern im Steuergehäuse 46 korrespondieren.

Die genannte, gemäß einem Aspekt der Erfindung vorgesehene Verdoppelung der Drehzahl des Drehventils 44 gegenüber der Kurbelwellendrehzahl ist im Ausführungsbeispiel ermöglicht durch eine geeignete Geometriewahl und Ausgestaltung der Paarungen aus den Kanalelementen 50, 52, 54, 57 im Steuergehäuse 46 und den Kanalsegmenten 56, 58 am Walzenkörper des Drehventils 44. Insbesondere sind die Kanalelemente 54 gemäß einem als eigenständig erfinderisch angesehenen Aspekt im Steuergehäuse 46 in einer Mehrzahl von in Längsrichtung gesehen versetzt zueinander angeordneten Spuren 61a,b positioniert, wobei im Ausführungsbeispiel jede Spur 61a,b dieselbe spezifische Schaltfunktion zur Frischgassteuerung in Abhängigkeit von der Drehstellung des Drehventils 44 durchführt. Grundsätzlich kann aber (insbesondere durch geeignete Vorgabe der jeweiligen tangentialen Segmentlänge der jeweiligen Spur 61a,b und ggf. weiterer) eine jeweils gewünschte Schaltfunktion, die auch die taktgerechte Steuerung der Gasströme selbst bei wie vorstehend erläutert erhöhter Drehzahl des Drehventils 44 umfasst, durch die geeignete Anordnung der funktional unterschiedlichen Kanalführung mehrerer Spuren 61a,b hergestellt werden.

Eine geeignete Ausgestaltung der Kanalführungen im Körper des Drehventils 44 selbst durch entsprechende Konturierung der Kanalsegmente 56 und 58 wiederum ermöglicht den Zusammenfluss bzw. steuert die Kanäle unterschiedlicher Spuren 61 im Steuergehäuse 46. Die Spuren 61a,b im Steuergehäuse 46 beziehen sich in der Darstellung in Fig. 5 auf die Öffnungsquerschnitte für das komprimierte Frischgas zum Rückspülen über den Auslasskanal 18 in den Zylinder 2 und korrelieren am Drehventil 44 mit den als Kanaltaschen ausgeführten Kanalsegmenten (56a und 56b), die im Bereich 56c zusammengeführt werden, um komprimiertes Frischgas über den Kanal 62 im Steuergehäuse 46 in den Auslasskanal 18 zu schieben. Dieses Konzept der entsprechend ausgestalteten Spuren 61 wird als eigenständig und unabhängig erfinderisch angesehen.

In Fig. 9 ist das montierte Mehrwege-Umschaltventil 30, d. h. mit in den Aufnahmekanal 48 eingeschobenem Drehventil 44, im Längsschnitt gezeigt. Die Kanalsegmente 56, 58 des Drehventils 44 dichten gegenüber den Kanalelementen 50, 52, 54, 57 im Steuergehäuse 46 vorzugsweise und gemäß einem eigenständig erfinderischen Aspekt berührungsfrei über einen Spalt 64, der im Bereich von 3 bis 25 hundertstel Millimeter liegt. Drehventil 44 und/oder Steuergehäuse 46 können gemäß Aspekten der Erfindung mit Beschichtungen 65 versehen werden, die die Dichtspalthöhe gering halten und einlauffähig sind. Hierfür können gemäß Aspekten der Erfindung beispielsweise Gleitlacke oder Kunststoffe als Weichbeschichtungen vorgesehen sein, die während der Einlaufphase teilweise abrasiv ohne Begleitschäden abgetragen werden und somit einen minimalen Dichtspalt zwischen Drehventil 44 und Steuergehäuse 46 erzeugen. Vorzugsweise ist das Steuergehäuse 46 auf seiner dem Drehventil 44 zugewandten, den Aufnahmekanal 48 bildenden zylindrischen Innenfläche mit einer Weichbeschichtung 65a der erwähnten Art ausgestattet, wohingegen das Drehventil 44 vorzugsweise eine widerstandsfähige Hartbeschichtung 65b aufweisen kann, die beispielsweise als Nickel- oder Chrombeschichtung ausgeführt werden kann.

Im Übrigen hängt die effektive Spalthöhe zwischen Drehventil 44 und Steuergehäuse 46 unter anderem von der Wärmedehnung der beiden Bauteile ab, die vorzugsweise flüssigkeitsgekühlt ausgelegt sind. Vorteilhafterweise ist die Kühlung des rotierenden Drehventils 44, wie dies der Darstellung in Fig. 9 ebenfalls deutlich entnehmbar ist, mit einem koaxialen Zu- und Abfluss (66, 68) von Kühlmittel im Gegenstrom konzentrisch zur Rotationsachse 70 ausgeführt. Diese Anordnung erlaubt den Kühlmitteldurchlauf im Drehventil 44 Bauraum-sparend mit lediglich einer Dichtung 72 an einem Wellenende 74 zu realisieren.

Das Drehventil 44 ist vorteilhaft und gemäß einem Aspekt der Erfindung, wie oben bereits erwähnt, als Walzenventil ausgeführt, mit an seinem Außenumfang eingearbeiteten Kanalsegmenten 56, 58 zur Abgas- und Frischgasführung. Die Lagerung des Drehventils ist vorzugsweise koaxial zu beiden Seiten des Gaswechselsteuerbereichs in Wälzlagern 78 vorgesehen, die vorzugsweise über Radialwellendichtringe beidseitig das jeweilige Wellenlager 76 abschotten, wobei ein jedes Lager 78 einen Zu-bzw. Abfluss für den Schmierstoff aus dem Ölsumpf des Motors aufweist. Eine vereinfachte, ebenfalls bevorzugte und eigenständig erfinderische Ausführung der Drehventillagerung sieht alternativ geschlossene Wälzlager 78 mit Dichtscheiben und Fettfüllung vor, wie dies in Fig. 9 dargestellt ist. Um die Wälzlager 78 bzw. Radialwellendichtringe vor zu hohen Gasdrücken aus dem Drehventilsteuerbereich zu schützen, können zwischen dem druckbeaufschlagten gasführenden Steuerbereich des Drehventils 44 und den Lagerstellen / Wellendichtringen Gleitdichtringe 80, vorzugsweise spaltdichtend und berührungsfrei, angeordnet werden, um einen Druckabfall vor den Dicht-bzw. Lagerstellen zu erzeugen. Das Leckagegas zwischen Gleitdichtring 80 und Wälzlager 78 wird vorteilhaft über Bypass-Kanäle der Ansaugluft des Motors zugeführt.

Der als besonders vorteilhaft und eigenständig erfinderisch angesehene vorgesehene Einsatz des vorliegend beschriebenen Motorkonzepts als Antriebsquelle für Stromgeneratoren, Wärmepumpen oder auch Fahrzeuge setzt neben der geringen NVH-Belastung auch besondere hohe ökologische und ökonomische Ansprüche an den spezifischen Kraftstoffverbrauch, die Abgasemissionen, Wartungsarmut und Dauerhaltbarkeit. Zum Erreichen insbesondere der drei zuletzt genannten Anforderungen ist gemäß Aspekten der Erfindung eine konstruktive Lösung vorgesehen, die die Zweitaktmotor-bedingte Verlustölschmierung auf ein notwendiges Minimum reduziert und zudem nahezu Wartungsfreiheit und hohe Dauerhaltbarkeit aller tribologisch belasteten Motorkomponenten ermöglicht. Wie der konzeptionellen Darstellung dieses als eigenständig erfinderisch angesehenen Konzepts gemäß Fig. 10 entnehmbar ist, wird die Verlustölschmierung gemäß einem Aspekt der Erfindung insbesondere nur noch auf die Schmierung der Pleuellager 90, 98 und der Zylinderlaufbahn angewendet.

Weitere Aspekte, die jeweils einzeln oder in beliebiger Kombination miteinander als eigenständig erfinderisch angesehen werden, werden nachfolgend näher erläutert. Fig. 10a,b zeigen dabei schematisch den Zweitakt-Verbrennungsmotor 1 im Hochschnitt mit separatem Ölbad 82 für die Kurbelwellenhauptlager 81 und die Antriebszahnräder 84, mit separater Zuführung 86 von Verlustöl durch einen der Kurbelwellenzapfen zum Kurbelwellenhubzapfen 88 des Pleuellagers 90, mit separater Verlustölzuführung 94 unmittelbar an die Zylinderwand zur Schmierung des Arbeitskolbens 4, und weiter mit Bohrungen 96 zur separaten Verlustölzuführung für den Kolbenbolzen 98 bzw. für das obere Pleuellager 100. Fig. 10b zeigt einen Hochschnitt senkrecht durch die Kurbelwellenachse mit einteiligem Verbund von Zylinder 2 und Drehventilgehäuse 46, der Ölzuführung 94 zur Kolbenschmierung und der Öl-Luft Anblasung 112-120 zur Kolbenbolzenschmierung. Fig. 10c zeigt hingegen den Arbeitskolben 4 des Zweitakt-Verbrennungsmotors 1 im horizontalen Schnitt durch die Kolbenbolzenachse mit den Bohrungen 96 zur Zuführung von Luft-Öl-Gemisch an die Kolbenbolzen-Pleuellagerung 98.

Fig. 10a zeigt dazu insbesondere in einem Schnitt durch die Zylinderachse, dass die beiden Kurbelwellenhauptlager 81 als Wälzlager ausgeführt sind, die sich in dem Ölbad 82 befinden. Das Ölbad 82 ist dabei gegen das Innere des Kurbelgehäuses durch Wellendichtringe 102 zwischen Kurbelwellenhauptlagern 81 und Hubscheiben abgeschottet. In dieser Ausführung müssen die Kurbelwellenhauptlager 81 nicht mehr über Verlustöl geschmiert werden. Das Pleuellager 90 des Kurbelwellenhubzapfens 88 wird dabei direkt über eingearbeitete Kanäle in der Kurbelwelle 8 mit dosiertem Verlustöl versorgt, vorzugsweise, wie in Fig. 10 dargestellt, über eine axiale Eintrittsbohrung 104 in einer der Kurbelwellenhubscheiben, wobei das Verlustöl über Bohrungen in der Kurbelwellenhubscheibe weiter geleitet wird bis zum Kurbelwellenhubzapfen 88 und einer oder mehrerer Austrittsbohrungen 106 direkt an der Pleuellagerung.

Das am Kurbelwellenhubzapfen 88 austretende Öl wird beim Betrieb in das Kurbelgehäuse geschleudert, wo es sich mit angesaugter Frischluft vermischt. Das Pleuellager 100 am Kolbenbolzen 98 wird über das Öl-Luft-Gemisch im Kurbelgehäuse geschmiert, wenn dieses während der Spülphase am Kolbeninneren vorbei in die Spülkanäle des Motorzylinders geführt wird. Die Schmierölzufuhr kann dabei zum Kolbenbolzenlager 88 einschließlich einer verbesserten Kühlung der Kolbenkrone durch mindestens ein Fenster 108 im Kolbenschaft etwa auf Höhe des Kolbenbolzens 98 realisiert werden, durch das vorkomprimiertes Frischgas aus dem Kurbelgehäuse in den Überströmkanalbereich geleitet wird, wenn dieser offen steht, wie dies in Fig. 10b ersichtlich ist.

Eine weitere Ausführung zur Schmierung des Kolbenbolzenlagers 88 in eigenständig erfinderisch angesehenem Aspekt sieht eine Öl-Luft-Anblasung des Kolbenbolzens 98 und dessen Lagerung im Pleuel 6 vor. Fig 10a,b zeigen eine aus dem Inneren des Kurbelgehäuses 110 abzweigende Druckleitung 112, die vorzugsweise an der gravimetrisch tiefsten Stelle (abhängig von der Einbaulage des Motors 1) des Inneren des Kurbelgehäuses 110 angeordnet ist, um eventuell vorhandene Ölreste aus dem Kurbelgehäuse 110 in der Gasphase mitzureißen.

Die Druckleitung 112 ist über ein Rückschlagventil 114 mit einem Druckspeicher 116 verbunden, aus dem wiederum eine Druckleitung 118 abzweigt, die am unteren Ende der Zylinderlaufbahn an einer Einspeisestelle 120 in den vorstehend auch als Arbeitsraum 10 bezeichneten Zylinderinnenraum mündet. Die Einspeisestelle 120 ist dabei bevorzugt etwa auf Höhe des Kolbenbolzens 88 angeordnet, wenn der Kolben 4 seinen unteren Totpunkt erreicht. Der Druckleitung 118 kann gemäß einem Aspekt der Erfindung über eine Zuleitung 122 dosiertes Verlustöl nahe der Zylinderwand beigemischt.

Wenn der Motor 1 in Betrieb genommen wird, entstehen im Inneren des Kurbelgehäuses 110 Druckschwankungen durch die Volumenänderung des oszillierenden Kolbens 4. In jedem Zyklus wird Frischgas im Kurbelgehäuse 110 verdichtet, wenn der Kolben 4 sich in Richtung zum Unteren Totpunkt bewegt. Kurz bevor der Kolben 4 die Spülkanäle 14 zum Arbeitsraum 10 freigibt (Fig. 10b, Position 124), ist der höchste Kompressionsdruck im Kurbelgehäuse 110 erreicht. Bis zu diesem Zeitpunkt wird Frischgas aus dem Kurbelgehäuse 110 mit eventuell vorhandenen Ölanteilen über das Rückschlagventil 114 zum Druckspeicher 116 gepumpt, wo es verweilt, da das Kolbenhemd die Einmündung der Druckleitung 118 in den Arbeitsraum 10 an der Einspeisestelle 120 verschließt und so eine Kurzschlussströmung im Inneren des Kurbelgehäuses 110 unterbindet.

Läuft nun der Kolben 4 nach Öffnen der Spülkanäle 14 weiter Richtung zum Unteren Totpunkt, entspannt sich der Frischgasdruck im Kurbelgehäuse 110 durch das Ausströmen des Frischgases in den Arbeitsraum 10 des Zylinders 2, der gespeicherte Maximaldruck der Frischgasmasse im Druckspeicher 116 bleibt jedoch annähernd erhalten. Nahe dem Unteren Totpunkt des Kolbens 4 überstreicht die in Fig. 10c gut sichtbare radiale Bohrung 96 im Kolbenhemd die die Einspeisestelle 120 bildende Bohrung der Druckleitung 118 in der Zylinderwand. Die Bohrung 96 im Kolbenhemd mündet im Inneren des Kolbens 4 nahe dem Lager des Kolbenbolzens 98 und zeigt vorzugsweise in dessen Richtung. Durch den abnehmenden Druck im Kurbelgehäuse 110 während der Zylinderspülung und dem Öffnen der Druckleitung 118 durch die radiale Bohrung 96 im Kolben 4 strömt nun Frischgas aus dem Druckspeicher 116 unter Mitnahme von zuvor eingebrachtem Verlustöl aus der Druckleitung 118 über die Bohrung 96 im Kolben 4 zum Kolbenbolzen 98 und dessen Lager. Die Frischgaszirkulation dieses System ist selbstregelnd, wobei die zugeführte Ölmenge frei wählbar ist. Dieses Arbeitskonzept wird als eigenständig erfinderisch angesehen.

Vorteilhafterweise kann an das Lager des Kolbenbolzens 98 von beiden Seiten eine Frischgas-öl-Anblasung erfolgen, wie dies in Fig. 10a anhand der dort gezeigten zwei Einspeisestellen 120 und in Fig. 10c anhand der dort gezeigten zwei radialen Bohrungen 96 dargestellt ist. Der Druckspeicher 116 einschließlich seiner Leitungen hat vorzugsweise ein Volumen von 2-10% des Hubvolumens des Arbeitszylinders 2.

Fig. 10b zeigt die Zuführung von Verlustöl in der Zylinderwand durch entsprechende Kanäle und Schmiertaschen in der Zylinderlaufbahn unterhalb des Auslasskanals 18 und ebenso gegenüberliegend, wobei jeder Kanal nahe der Zylinderlaufbahn mit einem Rückschlagventil 126 ausgestattet sein kann, um ein Rückströmen von Öl durch Druckschwankungen im Kurbelgehäuse zu unterbinden. Vorzugsweise befindet sich die Ölzuführung unterhalb der Auslasskanäle bzw. auch auf der gegenüberliegenden Seite der Zylinderlaufbahn, da in diesen Bereichen das Kolbenhemd wegen der Schwenkbewegung der Pleuelstange unter Belastung anliegt.

Gemäß einem als eigenständig erfinderisch angesehenen Aspekt können ein oder mehrere Zylinder 2 des Verbrennungsmotors 1 beispielsweise zur Reduzierung von NOx-Emissionen (erreichbar beispielsweise durch Temperaturabsenkung während der Verbrennung), zur Verschiebung der Klopfgrenze zu höheren Verdichtungsverhältnissen und/oder zur Erhöhung der Expansionsarbeit des Arbeitskolbens 4 für eine Zumischung von Wasser ausgelegt sein. Diese kann nach Aspekten der Erfindung durch Beimischung von flüssigem Wasser zum Gasgemisch im Arbeitszylinder oder unmittelbar zum Kraftstoff bewirkt werden. Insbesondere im Falle eines aufgeladenen Motors 2 kann dabei dem Lader durch den zusätzlichen Wasserdampfgehalt im Abgasmassenstrom eine höhere Abgasenthalpie zur Verfügung gestellt werden, was in eigenständig erfinderischer Ausgestaltung zur Ladedrucksteigerung genutzt werden kann.

Gemäß Aspekten der Erfindung kann eine solchermaßen als günstig angesehene kontinuierliche Versorgung des Motors 1 mit Wasser bei stationären Anwendungen, wie Ladestationen für Elektrofahrzeuge, Stromgeneratoren oder Wärmepumpenantrieben zum einen über vorhandene Wasserleitungsnetze in Gebäudenähe sichergestellt werden, andererseits aber auch über Auskondensieren von Wasserdampf aus den Motorabgasen. Neben der autarken Wassereinspritzung in Unabhängigkeit vom verwendeten Kraftstoff, gibt es gemäß einem weiteren Aspekt der Erfindung auch die sehr einfache Lösung, Wasser dem Kraftstoff in einem gewünschten Verhältnis beizumischen, was sich mit wassermischbaren Kraftstoffen wie Methanol, Ethanol und Ammoniak durchführen lässt.

In Fig. 11 ist ein Zylinder 2 des Verbrennungsmotors 1 mit einer solchen als eigenständig erfinderisch angesehenen Wassereinspritzung im Längsschnitt gezeigt. Hierzu kann im Gehäuse des Zylinders 2 ein Wassereinspritzventil in den Positionen 184a, b, c nahe am Zylinder 2 in oder bei einem der Überströmkanäle (Position 184c) angeordnet sein, wobei seine durch seine Längsachse definierte Einspritzrichtung vorzugsweise in Richtung zum Zylinder 2 hin ausgerichtet sein kann. Dadurch und durch geeignete Ansteuerung kann die Wandbenetzung im Überströmkanal besonders gering gehalten werden, indem die Wassereinbringung in den Zylinder 2 während der Spülphase vorgenommen wird. Das Wassereinspritzventil ist in dieser Position 184c dauerhaft nur vergleichsweise geringen Drücken und Temperaturen ausgesetzt, was gemäß einem Aspekt der Erfindung eine einfache und kostengünstige Ausführung ermöglicht.

Die Wassereinspritzung in der Spülphase mit beginnender Verdampfung kühlt vorteilhaft den Kolbenboden und reduziert die Temperatur des Gasgemischs schon bei Beginn des Kompressionstakts über die Verdampfungsenthalpie der eingespritzten Wassermenge. Sowohl die geringere Gastemperatur des Kraftstoff-Luft-Gemischs zu Beginn der Verbrennung und der Wasserdampfanteil mit seiner erheblichen Wärmekapazität verringern maßgeblich die Spitzentemperatur während der Verbrennung, was zu erheblicher Reduzierung der Stickoxidbildung beiträgt. Die Temperaturabsenkung während der Kompressionsphase bewirkt grundsätzlich eine Verschiebung der Klopfgrenze zu höheren Verdichtungsverhältnissen, was zu Wirkungsgradsteigerungen des Motors genutzt werden kann.

Gemäß einem Aspekt der Erfindung kann aus der in den Zylinder 2 eingebrachten Wassermenge der indizierten Mitteldruck über die Kolbenbewegung besonders stark gesteigert werden. Dazu kann die Wassermenge gemäß einem eigenständig erfinderischen Aspekt nahe dem oberen Totpunkt in den Zylinder 2 eingebracht werden. Die Verdampfung des Wassers und somit dessen Expansion findet hierbei nicht in der Kompressionsphase statt, so dass keine erhöhte Verdichtungsarbeit vom Arbeitskolben 4 zu leisten ist. Der mit der Verdampfung verbundene Druckanstieg kommt somit direkt der indizierten Kolbenarbeit zugute.

Die Wassereinbringung nahe dem oberen Totpunkt lässt sich gemäß Aspekten der Erfindung am hier beschriebenen Zweitakt-Verbrennungsmotor 1 durch eine Hochdruckeinspritzung mit einem Wassereinspritzventil 185 realisieren, das in der Position 184a im Zylinderkopf 186 positioniert ist und direkt in den Brenn- oder Arbeitsraum 10 einspritzt. Diese konstruktive Ausführung ermöglicht freie Wahl des Einspritzzeitpunkts, mit der Option, den Einspritzzeitpunkt auch vor den Zündzeitpunkt zu legen, um einen Kompromiss zwischen hoher Expansionsarbeit und Reduzierung von Stickoxidbildung herbeizuführen. Die Unterbringung einer Wassereinspritzdüse 185 im Zylinderkopf 186 stellt vom Bauraum betrachtet keine Probleme dar, jedoch ist diese Ausführung die kostenintensivste, da die Einspritzdüse 185 unter hohen Temperaturen und Wasserdrücken betrieben werden muss. Ein Kompromiss zwischen finanziellem Mehraufwand für eine Wassereinspritzung und Zugewinn von Expansionsarbeit über den Arbeitskolben 4 ergibt sich aus der als eigenständig erfinderisch angesehenen Möglichkeit, eine Wassereinspritzdüse 185 in der Position 184b in die Zylinderwand zu legen, nahe der Zylinderlaufbahn, mit Spritzrichtung in den Zylinder 2, wobei der Zylinder 2 mit der Düse des Einspritzventils 185 über eine kleine Bohrung oder einen Schusskanal 188 verbunden ist. Die Lage dieses Schusskanals 188 kann vorteilhaft zwischen der Position "Auslasskanal schließt" und oberem Totpunkt liegen. Der Vorteil dieser Anordnung liegt im Abschirmen des Einspritzventils 185 durch den Arbeitskolben 4, wenn die höchsten Verbrennungstemperaturen und Drücke im oberen Totpunkt herrschen. Die Variation des Einspritzzeitpunkts ist jedoch begrenzt, da nicht später eingespritzt werden kann, als wenn der Arbeitskolben 4 den Schusskanal 188 überstreicht. Die besonders bevorzugte Position 184b des Schusskanals 188 ergibt sich somit als Kompromiss aus den gewünschten Effekten der Stickoxidreduzierung bzw. Klopfgrenzenverschiebung und gesteigerter Expansionsarbeit.

Die dem Zylinder 2 für jeden Arbeitstakt zugeführte Wassermenge kann darüber hinaus gemäß einem ebenfalls als eigenständig erfinderisch angesehenen Aspekt genutzt werden, um den Temperaturanstieg des Arbeitsgases während der Kompressionsphase durch eine Temperaturabsenkung mittels Verdampfungsenthalpie für jeden individuellen Arbeitstakt exakt zu steuern. Damit und vorteilhaft in Verbindung mit einem variablen Verdichtungsverhältnis des Motors lassen sich notwendige Zündbedingungen für ein Selbstzündungsverfahren auf Basis einer Kompressionszündung (HCCI=homogeneous charge compression ignition) erreichen, was nicht nur den thermodynamischen Wirkungsgrad des Motors 1 erhöht, sondern auch Emissionen, wie CO,HC und NOx, senkt. Insbesondere beim Zweitaktmotor 1 unter Teillast mit seinen hohen Abgasrestgehalten im Arbeitsraum 10 ermöglicht die Kompressionszündung eine sichere Entflammung bei niedriger Last und mageren Kraftstoff-Luft-Gemischen. Fig. 12 zeigt beispielhaft einen Zweitakt-Zylinderkopf 190, bei dem ein variables Verdichtungsverhältnis über einen axial verschiebbaren Brennraumeinsatz 192 ermöglicht ist. Dieser dichtet den Brennraum 195 über Dichtringe 194 gegen einen feststehenden Quetschspalteinsatz 196 mit Quetschspalt 198 ab. Unabhängig von der axialen Position des Brennraumeinsatzes 192 bleibt der Turbulenz fördernde Quetschspalt 198, der durch den Kolben in einer Position nahe dem Oberen Totpunkt und dem Quetschspalteinsatz 196 gebildet wird, unverändert.

Eine bevorzugte Regelungsstrategie für die HCCI-Verbrennung ist dabei gemäß einem Aspekt der Erfindung die Kombination einer lastabhängigen Änderung des Verdichtungsverhältnisses, wobei bei Niedriglast hohe Verdichtungsverhältnisse und mit steigender Last niedrigere Werte eingestellt werden. Da die Variation des Verdichtungsverhältnisses, sprich Änderung des Brennraumvolumens, mechanisch bedingt meist "langsam" in Relation zu den Änderungen von Motorlast und -Drehzahl erfolgt, kann das Verdichtungsverhältnis so hoch gewählt werden, dass in Abhängigkeit von Kraftstoffart, Motortemperatur, Luftzahl, etc., sicher die erforderliche Kompressionsendtemperatur zur Selbstzündung des Arbeitsgases vor dem thermodynamisch idealen Zündzeitpunkt erreicht wird. Das Verschieben des somit zu frühen Zündzeitpunktes, bedingt durch die zu hohe Verdichtungsendtemperatur, wird nunmehr durch die Arbeitstakt-individuelle Wasserzugabe (-einspritzung) mit deren Temperatur senkenden Verdampfungskühlung auf den gewünschten Zündzeitpunkt geregelt. Weitere Parameter zur Regelung der HCCI-Verbrennung können Brennraumtemperatur und Kurbelwellenungleichförmigkeit darstellen, deren Messwerte sensorisch erfassbar sind.

Unter Zugrundelegung dieser Betrachtungen und um die erwünschte Wartungsarmut und Dauerhaltbarkeit des Motors besonders zu begünstigen, umfassen Aspekte der Erfindung weitergehend eine neue konstruktive und tribologische Ausgestaltung der Kurbelwellenlagerung, der Koppelung von Kurbelwellen 8 untereinander, den Antrieb der Drehventile 44 über die Kurbelwelle(n) 8, sowie den Antrieb von Masseausgleichsgetrieben zur Schwingungsdämpfung. Hierzu sind gemäß einem eigenständigen Aspekt der Erfindung die Kurbelwellenhauptlager 81 tribologisch vom Inneren des Kurbelgehäuses 110 (Kurbelkastenpumpe) getrennt, indem der notwendige Wellendichtring 102, der das Innere des Kurbelgehäuses 110 gegen die Atmosphäre abdichtet, zwischen Kurbelwellenflansch und Lager 81 platziert wird (vgl. auch Fig. 10a). Das Lager 81 ist damit hermetisch und tribologisch vom Inneren des Kurbelgehäuses 110 getrennt und bedarf auch keiner Schmierstoffzufuhr aus dem Kurbelgehäuseinneren. Vorteilhafterweise sind alle Kurbelwellenhauptlager 81 von den jeweiligen Innenräumen der korrespondierenden Kurbelgehäuse 110 getrennt. Vorteilhafterweise sind die Kurbelwellenhauptlager 81 als Wälzlager ausgeführt, die wiederum vorteilhafterweise über ein Ölbad 82 bzw. Spritzölschmierung mit Schmiermittel versorgt werden. Es kann jedoch alternativ auch eine Gleitlagerung bzw. auch eine Ölumlaufschmierung oder Kombination dieser Ausführungen vorgesehen werden. Die Lagerung der Drehventile wird ebenfalls mit Wälzlagern ausgeführt, die vorteilhafter Weise aus demselben Ölbad 82 wie die Kurbelwellenlager mit Schmierstoff versorgt werden, wie dies beispielsweise den Darstellungen in Fig. 13, 14 entnehmbar ist. Diese zeigen die jeweilige Zahnradkaskade, die das Öl aus dem Ölbad 82 über das Kämmen einiger Zahnräder 216 durch das Ölbad 82 im abgeschlossenen Raum des Zahnradtriebs verteilen.

Der Antrieb des Drehventils 44 kann grundsätzlich elektrisch, also mittels eines zugeordneten Elektromotors, erfolgen und somit mechanisch vom Kurbeltrieb getrennt ausgeführt sein. Eine Phasenverstellung zwischen Drehventil 44 und Kurbelwellenposition durch geeignete Ansteuerung eines solchen Elektroantriebs kann in einer solchen Ausführungsform ebenfalls vorgesehen sein, um den durch die Ventilvorrichtung beeinflussbaren Ladungswechsel über variable Phasenlage, insbesondere den Zeitpunkt des Frischluftspülens über den Auslasskanal 18 betreffend, an Last und Drehzahl des Motors 1 anzupassen. Auch können einzelne Steuerausschnitte im Steuergehäuse 46 hinsichtlich Strömungsquerschnitt und Phasenlage individuell variabel gestaltet werden.

Vorteilhafterweise und gemäß einem Aspekt der Erfindung ist das Mehrwege-Umschaltventil aber mittelbar oder unmittelbar von der Kurbelwelle 8 angetrieben. Um dabei den gemäß einem Aspekt der Erfindung vorgesehenen Betrieb des als steuerbares Drehventil 44 ausgestalteten Mehrwege-Umschaltventils 30 mit einer Drehzahl eines ganzzahligen Vielfachen der, vorzugsweise mit der zweifachen, Drehzahl der Kurbelwelle 8 auf besonders einfache Weise zu erreichen, kann das Mehrwege-Umschaltventil 30 gemäß Aspekten der Erfindung antriebsseitig über ein Übersetzungsgetriebe 210 mit der Kurbelwelle 8 verbunden sein. Das Übersetzungsverhältnis des Übersetzungsgetriebes 210 beträgt dabei in als eigenständig erfinderisch angesehener Ausgestaltung 1:n, wobei n eine ganzzahlige natürliche Zahl ist. Vorzugsweise ist dabei n=2, so dass das Mehrwege-Umschaltventil 30 mit der doppelten Drehzahl der Kurbelwelle 8 läuft.

Um den hohen Ansprüchen an das geforderte NVH-Verhalten bei gebäudenahen Anwendungen zu entsprechen, sollte der Motor 1 vollkommen bzw. möglichst weitgehend schwingungsfrei arbeiten, da freie Kräfte bzw. Momente am Triebwerk über dessen Fundament ins Gebäude bzw. Erdreich übertragen werden könnten. Gemäß einem Aspekt der Erfindung ist es daher vorgesehen, zum weitgehend kräfte- und momentfreien Betrieb den Zweitakt-Verbrennungsmotor 1 als Zweizylindermotor mit den Merkmalen eines "echten" Boxermotors 212 auszuführen. Ein solcher Boxermotor 212 ist in Fig. 13 in Frontalansicht gezeigt. Die beiden Zylinderachsen 214 sind dabei koaxial und "in Gegenrichtung zueinander" angeordnet. Dabei sind zwei separate achsparallel angeordnete Kurbelwellen 8 (d. h. für jeden Zylinder 2 eine) vorgesehen, deren Rotationsachsen die gemeinsame Zylinderachse 214 schneiden, und die in vorteilhafter Weise mit gleicher Drehzahl gegenläufig über ein Zahnradpaar 216 miteinander gekoppelt sind.

Die Kolben bewegen sich beim Betrieb dieses Boxermotors 212 gegenläufig. Mit dieser Bauart ergeben sich keine freien Massenmomente, und die freien Kräfte erster und zweiter Ordnung heben sich wegen der gegenläufigen Kolben auf. Die mechanische Kopplung von Kurbelwellen 8 und Drehventilen 44 erfolgt dabei vorteilhaft und gemäß einem Aspekt der Erfindung, wie in Fig. 13a gezeigt, über Stirnzahnräder 218, von denen jedes jeweils einem der Drehventile 44 zugeordnet ist, und die jeweils über ein Zwischenzahnrad 220 zur Bildung des Übersetzungsgetriebes 210 an das Zahnradpaar 216 gekoppelt sind. Durch geeignete Geometriewahl, insbesondere geeignete Wahl der Zahnanzahl der jeweiligen Zahnräder, ist dabei das Übersetzungsverhältnis des Übersetzungsgetriebes 210, der Auslegung im Ausführungsbeispiel entsprechend, auf 1:2 eingestellt.

Eine alternative, ebenfalls als vorteilhaft und eigenständig erfinderisch angesehene Bauart eines Zweizylindermotors, die jedoch (die vergleichsweise geringen) freien Massenkräfte zweiter Ordnung aufweist, ist die Anordnung der beiden Zylindereinheiten (Zylinder mit Kurbeltrieb) als so genannter Tandemmotor 230, wie er in Fig. 14 dargestellt ist. Dieser weist zwei achsparallel gegenläufige Kurbelwellen 8 gleicher Drehzahl auf, die vorteilhaft - analog der vorstehend beschriebenen Ausgestaltung des Boxermotors 212 - wie in Fig. 14a gezeigt, über Zahnräder 232 eines Zahnradpaares 216 gekoppelt sind. Die Zylinderachsen weisen dabei parallel zueinander stehend in dieselbe Richtung, wobei beide Zylinder 2 in einer Ebene liegen, die senkrecht zu den Achsen der beiden Kurbelwellen 8 steht. Die Kolben bewegen sich in dieser Ausführungsform in den jeweiligen Zylindern 2 gleichläufig "auf und ab". Die freien Massenkräfte zweiter Ordnung können in dieser Ausgestaltung gemäß einem als eigenständig erfinderisch angesehenen Aspekt durch die beiden gegenläufigen Drehventile 44 und deren doppelter Kurbelwellendrehzahl ausgeglichen, wenn diese eine entsprechende Unwucht aufweisen und als Lancasterausgleichsgetriebe wirken.

Abweichungen von den hier beschriebenen idealen Zylinderanordnungen des "echten" Boxer- bzw. Tandemmotors 212, 230 könnten über freie Kräfte oder Momente Vibrationen verursachen, die bis zu einem gewissen Maß von bevorzugt etwa 15% in der Praxis als akzeptabel angesehen sein können. Sowohl bei der Boxeranordnung als auch bei der Tandemanordnung von zwei Zylindereinheiten laufen beide Zylinder 2 phasengleich, d.h. sie zünden auch gemeinsam. Vorzugsweise werden die beiden Kurbelgehäuse hermetisch miteinander verbunden und mit einer gemeinsamen Drosselklappe zur Frischgaszuführung /-Regelung ausgestattet. Dadurch erreicht man gleichen Liefergrad in der gemeinsamen Kurbelkastenpumpe und vermeidet Synchronisationsprobleme von mehreren Drosselklappen. Ebenso ist es möglich, für beide Zylinder 2 einen gemeinsamen Endschalldämpfer, Katalysator und auch Abgasladepumpe vorzusehen, um Bauraum und Kosten zu reduzieren. Die beschriebenen Zweizylinderanordnungen können auch vervielfacht beispielsweise zu Vier-, Sechs- oder Acht-Zylindermotoren zusammengeführt werden.

Komponenten eines metallischen Motorblocks werden in der Serienfertigung vorteilhafterweise als Gussteile hergestellt, die eine mechanische Endbearbeitung erfahren. Insbesondere bei den hier angesprochenen Motorbauweisen "echter Boxermotor 212" (Fig. 13) und "Tandemmotor 230" (Fig. 14) sind besonders vorteilhafte Konstruktionsausführungen bzgl. Gießbarkeit einzelner Komponenten, Montagefreundlichkeit und Reduzierung der Bauteilanzahl vorgesehen. Der echte Boxermotor 212 gem. Fig.13b ist vorzugsweise aus einem für beide Zylinder 2 nutzbaren Zylinderfußgehäuse 234 gebildet, das an parallel gegenüberliegenden Teilungsebenen 236, die die Kurbelwellenhauptlager 81 mittig schneiden, jeweils einen Zylinderblock 238 aufnimmt. Der Zylinderblock 238 beinhaltet auch die Aufnahme für das Drehventil 44. An beiden Zylindern 2 kann der Kurbeltrieb samt Motorkolben vormontiert in den Zylinder 2 von "unter" her eingeschoben und danach mit dem Zylinderfußgehäuse 234 verschlossen werden. Die beiden Zylinder 2 können mit durch den Zylinderfuß 234 führender Verschraubung gegeneinander verschraubt werden oder jeweils separat in den Zylinderfuß 234 verschraubt werden. Die Drosselklappe am Zylinderfußgehäuse 234 versorgt bei Kurbelkastenpumpen im Inneren des gemeinsamen Kurbelgehäuses. Die vorteilhafte Konstruktion eines Tandemmotors 230 gem. Fig.14b besteht aus einem einteiligem Zylindergehäuse 239 für beide Zylinder 2, einschließlich der Gehäuseansätze für die Drehventile 30, einem Zylinderfußgehäuse 234, das mit dem Zylindergehäuse 239 über eine Teilungsebene 236 schraubt wird, die mittig beide Kurbelwellenhauptlager 81 schneidet und einem auf dem Zylindergehäuse 239 sitzendem Zylinderkopf 186. Auch beim Tandemmotor 230 sind im Inneren des Kurbelgehäuses 110 beide Kurbelräume miteinander verbunden und werden über eine gemeinsame Drosselklappe mit Frischluft versorgt.

Betrachtet man demgegenüber einen Einzylindermotor der oben genannten Zweitaktbauart, kann gemäß einem als eigenständig erfinderisch angesehenen Aspekt eine nahezu vollkommene schwingungsfreie Auslegung erreicht werden, indem wie beim Zweizylinderboxermotor 212 eine zweite (Ausgleichs-)Kurbelwelle parallel zur Motorkurbelwelle in der Motorzylinderachse angebracht wird, mit einem entsprechendem Massengewicht am Ende des kleinen Pleuelauges, ebenfalls in Zylinderachse über das Pleuel geführt, wobei das Massengewicht entweder eine oszillierende Bewegung ausführt oder alternativ seitlich gelagert eine Schwenkbewegung ausführt und der Schwerpunkt des Massengewichts in oder nahe der Zylinderachse bewegt wird. Zur Reduzierung der Baugröße kann der Hub dieser (Ausgleichs-)Kurbelwelle kleiner ausfallen als der der Motorkurbelwelle in Verbindung mit einer Massenerhöhung am Ende des kleinen Pleuelauges.

Somit kann das gemäß einem Aspekt der Erfindung vorgesehene Drehzahlverhältnis von 1:2 der jeweiligen Kurbelwelle 8 zum Drehventil 44 gemäß einem als eigenständig erfinderisch angesehenen Aspekt über einen Antrieb des jeweiligen Drehventils 44 direkt über die jeweilige Kurbelwelle 8 eingestellt werden. Dabei kann der als besonders vorteilhaft angesehene Antrieb über lediglich ein Zahnradpaar 216 oder auch alternativ über ein oder mehrere Gelege aus Zwischenzahnrädern 220 ausgeführt sein. Die doppelte Drehzahl des Drehventils 44 gegenüber der Kurbelwelle 8 kann gemäß einem Aspekt der Erfindung zur Kompensation freier Kräfte zweiter Ordnung aus dem Kurbeltrieb genutzt werden, indem das Drehventil 44 mit einer geeigneten Unwucht versehen wird. Dies lässt sich besonders vorteilhaft in der Anordnung als Tandemzweizylinder-Motor 230 umsetzen, bei dem wie in Fig. 14 dargestellt zwei gegenrotierende gegenüberliegende Drehventile 44, jeweils eines pro Zylinder 2, vorgesehen sind. Diese Art des Massenausgleichs, der auch Lancastermassenausgleich genannt wird, lässt sich auch auf weitere eventuell vorhandene Wellen übertragen, wenn diese doppelte Kurbelwellendrehzahl besitzen und symmetrisch zu einer Ebene angeordnet sind, in der sich der Schwerpunkt beider Kolben bewegt.

Die Schmierung der Stirnzahnräder 218 erfolgt dabei vorteilhafterweise wie dargestellt aus dem mit den Kurbelwellenhauptlagern 81 gemeinsam nutzbaren Ölbad 82, vorteilhafter Weise durch Tauchschmierung zumindest eines Zahnrads. Werden zwei oder mehrere separat parallel angeordnete Kurbelwellen 8 vorgesehen, wie bei dem vorstehend beschriebenen "echten" Boxermotor 212 oder dem Tandemmotor 230, so sind die beiden Kurbelwellen 8 vorzugsweise über dieselben Zahnräder 218 gekoppelt, die auch für den Antrieb des jeweiligen Drehventils 44 verantwortlich sind. Die Drehmomentabgabe des Gesamttriebwerks erfolgt vorteilhaft auf der Kurbelwellenseite des Zahnradtriebs vorzugsweise an einem der Kurbelwellenenden. Zur Geräuschreduzierung können die Stirnzahnräder 218 auch schräg verzahnt werden. Wird, wie beim Einzylinder oft erwünscht, ein Massenausgleichsgetriebe vorgesehen, so kann dies ebenfalls vom Stirnzahnrad 218 der jeweiligen Kurbelwelle 8 angetrieben werden und durch das gemeinsame Ölbad 82 mit Schmierstoff versorgt werden. Der komplette Zahnradtrieb einschließlich der Kurbelwellenhauptlager 81 und Drehventillager läuft in einem vom Inneren des Kurbelgehäuses 110 getrennten Volumen und ist nach außen zur Atmosphäre vorzugsweise ebenfalls öldicht verschlossen.

Auf Grund des konstruktiv bedingten Fehlens von Verbrennungsgasen im Ölsumpf und den dort vorherrschend geringen Temperaturen kann der Ölsumpf gemäß einem Aspekt der Erfindung wartungsfrei ausgeführt sein, indem seine Ölfüllung als so genannte Lebensdauerölfüllung ausgelegt ist. Die Tauchbadschmierung, vorzugsweise erreicht durch Kämmen oder Eintauchen der Zahnflanken im Ölbad 82 und die nachfolgende Verteilung von Schmieröl durch Fliehkräfte an rotierenden Bauteilen, kann zur Schmiermittelversorgung von Lagerstellen vorteilhaft in Form von Ölauffangtaschen an Lagerstellen im Gehäuseinneren genutzt werden, die über Kanäle und Schwerkraft das Öl an die gewünschten Schmierstellen fließen lassen.

In allen vorstehend beschriebenen Varianten des Zweitakt-Verbrennungsmotors 1 ist somit jedem der beiden Zylinder 2 jeweils eine Kurbelwelle 8 zugeordnet, wobei die Kurbelwellen 8 beim Betrieb des Motors 1 gegenläufig zueinander rotieren und über eine Anzahl von Zahnrädern 216 miteinander gekoppelt sind.

Einige Einsatzgebiete für den Zweitakt-Verbrennungsmotor 1 der vorstehend beschriebenen Bauart, optional mit einigen oder allen der ergänzend beschriebenen Ausgestaltungen, werden als besonders bevorzugt und die entsprechende Verwendung des Zweitakt-Verbrennungsmotors 1 als eigenständig erfinderisch angesehen.

So zeigen beispielsweise Figs. 15, 16, 17 jeweils in der Art einer möglichen und bevorzugten stationären Verwendung des Zweitakt-Verbrennungsmotors 1 einen als eigenständig erfinderisch angesehenen, auch als "Block-Kraftwerk" bezeichneten Generatorblock 240 mit einem solchen Zweitakt-Verbrennungsmotor 1, der über eine Antriebswelle 242 mit einem Stromgenerator 244 verbunden ist und diesen im Betrieb antreibt. In Fig. 15 ist dabei eine als eigenständig erfinderisch angesehene Ausgestaltung gezeigt, bei der der Stromgenerator 244 ausgangsseitig elektrisch mit einer Wall-Box 246 zum Aufladen eines Elektrofahrzeugs 248 in der Nähe eines Gebäudes 250 verbunden ist. Demgegenüber ist im ebenfalls als eigenständig erfinderisch angesehenen Ausführungsbeispiel nach Fig. 16 der Stromgenerator 244 des Block-Kraftwerks 240 ausgangsseitig elektrisch mit einer im Gebäude 250 installierten, zu Heizzwecken vorgesehenen Wärmepumpe 252 verbunden. Selbstverständlich können in ebenfalls als eigenständig erfinderisch angesehener Ausgestaltung diese beiden Aspekte auch in Kombination miteinander vorgesehen sein, d. h. der Stromgenerator 244 kann ausgangsseitig sowohl mit der Wall-Box 246 als auch mit der Wärmepumpe 252 verbunden sein, wobei die Ausgangsleitung geeignet gesteuert und bedarfsgerecht auf diese Komponenten verteilt werden kann. Bevorzugt ist zudem der Stromgenerator 244 für ein besonders günstiges NVH-Verhalten ausgelegt, um die Nachtruhe der Anwohner nicht zu stören. Bei Anschluss an die Wall-Box 246 ist auslegungsgemäß bevorzugt eine elektrische Leistung von etwa 5-25 kW vorgesehen, je nachdem, welche Fahrzeuggröße bzw. Anzahl an Fahrzeugen geladen werden soll. Die Abwärme des Verbrennungsmotors 1 kann dabei vorteilhafterweise zu Heizungszwecken bzw. zur Warmwasseraufbereitung den umliegenden Gebäuden 250 zugeführt werden (Kraft-Wärme-Nutzung). Neben der Nutzung des Stromgenerators als Ladestation für ein E-Fahrzeug 248 kann dieser auch als Netzstrom-unterstützende bzw. Netz unabhängige Stromquelle für den Antrieb der Wärmepumpe 252 dienen.

Beim netzunabhängigen Betrieb einer elektromotorisch angetriebenen Wärmepumpe 252 kann der Drehzahl- regelbare Stromgenerator 244 insbesondere über die somit einstellbare Wechsel- bzw. Drehstromfrequenz ebenfalls die Drehzahl des Elektromotors 272 des Wärmepumpenantriebs regeln und damit die gewünschte Wärmepumpenleistung drehzahlgeführt regeln. In Verbindung mit der Wärmepumpe 252 wird die Abwärme des Verbrennungsmotors 1 über einen Wärmetauscher 253 vorzugsweise dem Kältekreislauf der Wärmepumpe 252 zwischen Verdampfer 255 und Kompressor zugeführt. Die thermische Energie der Motorabgase wird dabei über einen Wärmetauscher 330 zwischen Drehventil 44 bzw. Katalysator 332 und Schalldämpfer 12 dem Abgas entzogen, vorteilhaft bis auf ein Temperaturniveau unterhalb der Kondensationstemperatur des Wasseranteils. Diese Nutzung der Motorabwärme erhöht die Eingangstemperatur des Arbeitsmittels vor dem Kompressor 270 und hebt damit dessen COP (Coefficient Of Performance), durch Absenkung des erforderlichen Temperaturhubs bei vorgegebener Heizungsvorlauftemperatur an. Dabei spielt es keine Rolle, ob der Verdampfer 255 seine Wärme aus der Umgebungsluft oder dem Erdreich bezieht.

Wie beiden Figs. 15 und 16 zudem entnehmbar ist, ist in beiden Fällen in als eigenständig erfinderisch angesehener Weiterbildung das Block-Kraftwerk 240, also insbesondere dessen Komponenten Zweitakt-Verbrennungsmotor 1 und Stromgenerator 244, jeweils unterirdisch und bevorzugt auch noch gekapselt aufgestellt. Ein solches Konzept der Unterbringung von Komponenten der Energieerzeugung oder -versorgung in unterirdischer Bauweise wird im Hinblick auf die damit erreichbaren Vorteile hinsichtlich der Vermeidung von Geräuschemissionen, einer verbesserten Schalldämmung und dergleichen als grundsätzlich eigenständig erfinderisch angesehen.

Eine besondere Aufmerksamkeit gilt bei einer solchen Bauweise der Schallkapselung des Motors 1 in Verbindung mit dem elektrischen Stromgenerator 244, der in Gebäudenähe bevorzugt auch über Nacht laufen können soll. Die Erfindung sieht hierzu in einem Aspekt vor, die gesamte Motor- und / oder Generatoreinheit mit einer mehrteiligen SchallschutzSchale 254 aus schallabsorbierendem Material zu umschließen. Dieses kann vorteilhafterweise mehrlagig aus Materialien mit unterschiedlichen Schallabsorptionskoeffizienten ausgeführt sein. Vorteilhaft ist dabei eine horizontale Teilungsebene 256 der Schallschutzschale 254 unter Ausbildung eines abnehmbaren oberen Deckels 258 vorgesehen, über den eine besonders einfache Wartung des innen angeordneten Block-Kraftwerks 240 und seiner Komponenten ermöglicht ist.

Die Schallschutzschale 254 ist vorzugsweise geeignet mit Öffnungen für die Frischluftzu- und Abgasabführung des Verbrennungsmotors 1 oder auch mit Kühlluft-Zu und -Abgängen für den Stromgenerator 244 und Verbrennungsmotor 1 versehen. Darüber hinaus können sowohl Kühlwasserleitungen zur Wärmeableitung bzw. Wärmeweiterverwertung und elektrische Verkabelung durch das Gehäuse 254 geführt werden. Leitungsführungen durch das Gehäuse 254 können sich dabei bevorzugt in einer der Gehäuseteilungsebenen 256 befinden.

Gemäß einer weiterführenden bevorzugten Ausführungsform kann das komplette Block-Kraftwerk 240 unterirdisch in einer wasserdichten Wanne 260 angeordnet sein, wobei die Wanne 260 vorteilhafterweise mit einem begehbaren Deckel nach oben verschlossen ist. Die Wanne 260 kann zusätzlich mit Schall-absorbierenden Material ausgekleidet sein. Zu- und Abluft des Verbrennungsmotors 1 können gemäß Aspekten der Erfindung durch Leitungen 262 an die oberirdische Atmosphäre geführt werden. Diese können in der Art einer Kamin-artigen Ausführung als Rohre 264 bzw. Rohrbündel bis über die Bedachung 266 naheliegender Gebäude 250 geführt werden, um Beeinträchtigungen durch Abluft und Geräuschemissionen von Wohnbereichen fernzuhalten.

Die Motor-Generator-Einheit 240 kann in der Wanne 260 durch vibrationshemmende Lager, wie beispielsweise Gummidämpfer oder Hydrolager, fixiert oder aber auch frei schwebend in Federn aufgehängt sein, wobei die Federn an der Wanne 260 bzw. einem Hilfsrahmen befestigt sein können. Die hier beschriebene, grundsätzlich als eigenständig erfinderisch angesehene unterirdische Unterbringung der Motor-Generator-Einheit 240 weist nicht nur den Vorteil einer Schallkapselung auf, sondern reduziert ebenfalls den Platzbedarf, den oberirdische Installationen einnehmen würden. Darüber hinaus schützt diese Unterbringung das Aggregat vor direkten Umwelteinflüssen, Beschädigungen, hält zur kalten Jahreszeit den Verbrennungsmotor 1 leichter auf Betriebstemperatur und hat durch die Nichtsichtbarkeit sicherlich ästhetische Vorteile.

Als eigenständig erfinderisch wird ebenfalls das in Fig. 17 auch gezeigte Konzept einer Wärmepumpe 252 angesehen, deren Verdichter 270 von einem Zweitakt-Verbrennungsmotor 1 der beschriebenen Art antreibbar ist. Im in Fig. 16 gezeigten Ausführungsbeispiel ist dieser Antrieb als indirekter Antrieb, nämlich über den Stromgenerator 244, ausgeführt. Alternativ und in als eigenständig erfinderisch angesehener Weise kann ein solcher Antrieb aber auch direkt vorgesehen sein, wie dies der Darstellung nach Fig. 17 entnehmbar ist.

In einem solchen Fall des Direktantriebs des Kompressors 270 durch den Motor 1 kann der Stromgenerator 244 in einer besonders einfach gehaltenen Bauweise lediglich gegen den Kompressor 270 ausgetauscht sein. Die als besonders vorteilhaft und eigenständig erfinderisch angesehene unterirdische Anordnung kann dabei erhalten bleiben. Alternativ und in als ebenfalls eigenständig erfinderisch angesehener Ausgestaltung können der Kompressor 270 der Wärmepumpe 252 und der Stromgenerator 244 beide gemeinsam in der unterirdischen Anordnung vorgesehen sein, wobei sie bevorzugt, beispielsweise durch mechanische Umschaltung, wechselweise betrieben werden könnten. Insbesondere kann in einer solchen als eigenständig erfinderisch angesehenen synergistischen Kombination tagsüber der Motor 1 als Antrieb für die Wärmepumpe 252 und nachts als Antrieb für den Stromgenerator 244, beispielsweise für die Aufladung des E-Fahrzeugs, betrieben werden.

Gegenüber den vorstehend erläuterten Aspekten zeigt beispielsweise Fig. 18 in der Art einer möglichen und bevorzugten mobilen Verwendung des Zweitakt-Verbrennungsmotors 1 ein als eigenständig erfinderisch angesehenes Fahrzeug 280 mit einem solchen Zweitakt-Verbrennungsmotor 1. Das Fahrzeug 280 ist in Fig. 18a exemplarisch als perspektivische Draufsicht auf das Chassis 282 eines vierrädrigen Personenfahrzeugs gezeigt; selbstverständlich ist das nachfolgend beschriebene Konzept der Bauweise analog aber auch für Zweiräder oder Nutzfahrzeuge anwendbar. Fig. 18b zeigt das Chassis 282 des Fahrzeugs 280 in seitlicher Ansicht, Fig. 18c in Vorderansicht und Fig. 18d in Draufsicht.

Wie den Darstellungen nach Fig. 18 entnehmbar ist, ist im Ausführungsbeispiel nahe zur Hinterachse 284 des Fahrzeugs 280 der in diesem dargestellten Fall als Boxermotor 212 der vorstehend beschriebenen Art ausgeführte Zweitakt-Verbrennungsmotor 1 auf dem Chassis 282 montiert. Unmittelbar am Boxermotor 212 ist ein gemäß einer als eigenständig erfinderisch angesehenen Weiterbildung durch den Zweitakt-Verbrennungsmotor 1 antreibbarer Stromgenerator 244 angeordnet. Dieser ist elektrisch ausgangsseitig mit einem als Energiespeicher vorgesehenen Batteriepack 286 verbunden. Im Ausführungsbeispiel umfasst der Batteriepack 286 vier direkt am Chassis 282 montierte Speicherbatterien, im Ausführungsbeispiel jeweils ausgeführt als Natriumionenbatterie 288.

Für den eigentlichen Antrieb des Fahrzeugs 280 ist gemäß einem Aspekt der Erfindung ein elektrischer Antriebsmotor 290 vorgesehen, der elektrisch eingangsseitig mit dem Batteriepack 286 verbunden ist, sich energieseitig somit aus diesem bespeist, und ausgangsseitig über ein Differentialgetriebe 292 auf die Vorderachse 294 wirkt. Weiterhin und zusätzlich zu diesen Komponenten sind am Chassis 282 noch ein Kraftstofftank 296 für den Kraftstoff für den Zweitakt-Verbrennungsmotor 1, ein Wassertank 298 zur Vorhaltung von Einspritzwasser für die Wassereinspritzung der vorstehend beschriebenen Art sowie ein Wassertank 300 zur Heißwasserspeicherung von mittels der Abwärme des Zweitakt-Verbrennungsmotors 1 aufgeheiztem Wasser montiert.

Die gemäß diesem Aspekt der Erfindung vorgesehene Kombination des vergleichsweise preiswert ausführbaren Zweitaktmotors 1 zur Stromerzeugung on-board in Verbindung mit einer vergleichsweise kleinen Speicherbatterie in Form des Batteriepacks 286 und dem Fahrzeugantrieb über mindestens einen Elektromotor als "eigentlichem" Antriebsmotor 290 ermöglicht ein sehr kostengünstiges und energieeffizientes Antriebskonzept, das alle Vorteile des Elektroantriebs mit der Energiedichte von flüssigen bzw. gasförmigen Kraftstoffen vereint und für die Zukunft über E-fuels CO2-freie Emissionen ermöglicht. Grundsätzlich können selbstverständlich die Antriebsachsen bei diesem Konzept frei gewählt werden, sprich es kann wahlweise die Vorderachse 294 oder die Hinterachse 284, bzw. auch beide Achsen 284, 294 (Allradantrieb) mit elektrischen Antriebsmotoren versehen werden. Ebenso ist die Platzierung des Zweitaktverbrennungsmotors 1 nahe der Hinterachse 284 nicht zwingend, sondern kann im Fahrzeug 280 grundsätzlich frei gewählt werden. Darüber hinaus sind auch Motorbauarten nach der Tandemzylinderanordnung im Fahrzeug realisierbar und ebenso auch Reihenmotoren, wie V-Motoren

Die Erzeugung und Bereitstellung von H₂ oder HHO kann gemäß Aspekten der Erfindung und in einem eigenständig und unabhängig von den vorstehenden Ausführungen als erfinderisch angesehenen Konzept direkt am Zweitakt-Verbrennungsmotor 1 während des Betriebs mittels einer zugeordneten, elektrisch angetriebenen Elektrolyseanlage 302 erfolgen, die elektrische Energie aus dem Bordnetz 314 bezieht. Die zu speichernden Wasserstoffmengen sind dabei sehr gering, da sie entsprechend dem Motorbetriebspunkt geregelt in Echtzeit hergestellt werden. Die dem Kraftstoff zuzuführenden Wasserstoffmengen zur Zündverbesserung liegen bei unter 10% Masseanteilen. Das notwendige Wasser zur Spaltung wird entweder in dem separaten nachfüllbaren Wassertank 298 bereitgestellt oder kann auch on-board durch Kondensation des Motorabgases gewonnen werden. Eine entsprechend ausgestaltete Vorrichtung zur Wasserstoff / Knallgas-bereitstellung ist schematisch in Fig. 19 gezeigt, wobei zwei Möglichkeiten der Wasserstoffeinbringung in den Arbeitsraum 10 des Zylinders 2 dargestellt sind.

Dabei ist der Zweitakt-Verbrennungsmotor 1 im Umfang seines teilweise gezeigten Zylinders 2, des darin laufenden Arbeitskolbens 4, des Pleuels 6 und der Kurbelwelle 8 gezeigt. Dem Arbeitsraum 10 des Zylinders 2 gasseitig vorgeschaltet ist ein Dosierventil 312, das gasseitig eingangsseitig mit der Elektrolyseanlage 302 verbunden ist. Diese ist wiederum elektrisch eingangsseitig mit dem symbolisch dargestellten Bordnetz 314 des Fahrzeugs 280 und medienseitig zur Versorgung mit dem zu spaltenden Wasser eingangsseitig über nicht näher dargestellte Leitungen mit dem Wassertank 298 oder einer alternativen Wasserversorgung verbunden. Das Dosierventil 312 erlaubt eine sequentielle bzw. kontinuierliche Zuführung von H₂ oder HHO in die Überströmkanäle 14 zur Beimischung in Frischgas aus dem Kurbelgehäuse 110. Die Niederdruckalternative zur Wasserstoffbeigabe an das Frischgas bezieht sich auf die Einspeiseposition 318 nahe der Drosselklappe in den anzusaugenden Luftstrom. Dabei kann sich die Position 318 sowohl unmittelbar nach oder auch unmittelbar vor der Drosselklappe befinden. An dieser Stell wird bevorzugt kontinuierlich Wasserstoff zugeführt. Die Regelung kann dabei über ein Dosierventil 316 erfolgen oder unmittelbar über die Stromzufuhr an der Elektrolyseanlage 302.

In Fig. 20 ist schematisch die als eigenständig erfinderisch angesehene Ausgestaltung des Zweitakt-Verbrennungsmotor 1 mit abgasseitigem Katalysator 320 und Wärmetauscher 322, zum Entzug von thermischer Abgasenergie, sowie mit Endschalldämpfer 12 gezeigt.

### Bezugszeichenliste

1 Zweitakt-Verbrennungsmotor
2 Zylinder
4 Arbeitskolben
6 Pleuel
8 Kurbelwelle
10 Arbeitsraum
12 Auspuffanlage
14 Gas-Einlassfenster
16 Gas-Auslassfenster
18 Auslasskanal
30 Mehrwege-Umschaltventil
32 Frischgas-Überdruckleitung
40 Abgasbetriebene Aufladevorrichtung
42 Membranpumpe
44 Drehventil
46 Steuergehäuse
48 Aufnahmekanal
50 Auslass-Durchbruch
52 Kanal
54 Kanal
56 Kanalsegment
57 Kanal
58 Kanalsegment
60 Steuerkante
61 Spuren
62 Kanal
64 Spalt
65 Beschichtung
66 Zufluss
68 Abfluss
70 Rotationsachse
72 Dichtung
74 Wellenende
78 Wälzlager
80 Gleitdichtring
81 Kurbelwellenhauptlager
82 Ölbad
84 Zahnrad
86 Zuführung
88 Kurbelwellenhubzapfen
90 Pleuellager
94 Verlustölzuführung
96 Bohrung
98 Kolbenbolzen
100 oberes Pleuellager
102 Wellendichtring
104 Eintrittsbohrung
106 Austrittsbohrung
110 Kurbelgehäuse
112 Druckleitung
114 Rückschlagventil
116 Druckspeicher
118 Druckleitung
120 Einspeisestelle
122 Zuleitung
184 Position
185 Wassereinspritzventil
186 Zylinderkopf
188 Schusskanal
190 Zweitakt-Zylinderkopf
192 Brennraumeinsatz
194 Dichtring
195 Brennraum
196 Quetschspalteinsatz
198 Quetschspalt
210 Übersetzungsgetriebe
212 Boxermotor
214 Zylinderachse
216 Zahnradpaar
218 Stirnzahnrad
220 Zwischenzahnrad
230 Tandemmotor
232 Zahnrad
234 Zylinderfußgehäuse
236 Teilungsebene
238 Zylinderblock
239 Zylindergehäuse
240 Generatorblock
242 Antriebsachse
244 Stromgenerator
246 Wall-Box
248 Elektrofahrzeug
250 Gebäude
252 Wärmepumpe
253 Wärmetauscher
254 Schallschutzschale
255 Verdampfer
256 Teilungsebene
258 Deckel
260 Wanne
262 Leitung
264 Rohr
266 Bedachung
270 Verdichter
272 Elektromotor
280 Fahrzeug
282 Chassis
284 Hinterachse
286 Batteriepack
288 Natriumionenbatterie
290 Antriebsmotor
292 Differentialgetriebe
294 Vorderachse
296 Kraftstofftank
298 Wassertank
300 Heißwassertank
302 Elektrolyseanlage
310 Antriebsmodul
312 Dosierventil
314 Bordnetz
316 Dosierventil
318 Einspeiseposition

## Patentansprüche

1. Zweitakt-Verbrennungsmotor (1) mit einer Anzahl von Zylindern (2), in denen sich unter Druck stehendes Arbeitsgas arbeitsleistend entspannen kann, wodurch eine Kurbelwelle (8) angetrieben wird, wobei das Gas-Auslassfenster (16) des oder jedes Zylinders (2) über einen Auslasskanal (18) mit einer Auspuffanlage (12) verbunden ist, und wobei im Auslasskanal (18) ein schaltbares Mehrwege-Umschaltventil (30) angeordnet ist, über das das Gas-Auslassfenster (16) sowohl mit der Auspuffanlage (12) als auch mit einer Frischgas-Überdruckleitung (32) verbunden ist,
**dadurch gekennzeichnet,**
**dass** das Mehrwege-Umschaltventil (30) als steuerbares Drehventil (44) für einen Betrieb mit einer Drehzahl eines ganzzahligen Vielfachen der Drehzahl der Kurbelwelle (8) ausgelegt ist.

2. Zweitakt-Verbrennungsmotor (1) nach Anspruch 1, dessen Mehrwege-Umschaltventil (30) von der Kurbelwelle (8) angetrieben ist.

3. Zweitakt-Verbrennungsmotor (1) nach Anspruch 2, dessen Mehrwege-Umschaltventil (30) antriebsseitig über ein Übersetzungsgetriebe (210) mit einem Übersetzungsverhältnis 1:n mit der Kurbelwelle (8) verbunden ist, wobei n eine ganzzahlige natürliche Zahl ist.

4. Zweitakt-Verbrennungsmotor (1) nach Anspruch 3, dessen Übersetzungsgetriebe (210) als Zahnradgetriebe ausgestaltet ist, dessen Zahnräder (216) zur Versorgung mit Schmierstoff an einen gemeinsamen Ölkreislauf angeschlossen sind.

5. Zweitakt-Verbrennungsmotor (1) nach einem der Ansprüche 1 bis 4, dessen Mehrwege-Umschaltventil (30) für einen Betrieb mit der zweifachen Drehzahl der Kurbelwelle (8) ausgelegt ist.

6. Zweitakt-Verbrennungsmotor (1) nach einem der Ansprüche 1 bis 5, der als Zweizylinder-Motor ausgeführt ist, wobei jedem der beiden Zylinder (2) jeweils eine Kurbelwelle (8) zugeordnet ist, und wobei die Kurbelwellen (8) beim Betrieb des Motors (1) gegenläufig zueinander rotieren und über eine Anzahl von Zahnrädern (216) miteinander gekoppelt sind.

7. Generatorblock (240) mit einem Zweitakt-Verbrennungsmotor (1) nach einem der Ansprüche 1 bis 6, und mit einem durch den Zweitakt-Verbrennungsmotor (1) antreibbaren Stromgenerator (244).

8. Generatorblock (240) nach Anspruch 7, bei dem sowohl der Zweitakt-Verbrennungsmotor (1) als auch der Stromgenerator (244) unterirdisch aufgestellt sind.

9. Fahrzeug (280) mit einem Zweitakt-Verbrennungsmotor (1) nach einem der Ansprüche 1 bis 6.

10. Fahrzeug (280) nach Anspruch 9, ferner umfassend einen durch den Zweitakt-Verbrennungsmotor (1) antreibbaren Stromgenerator (244), der seinerseits ausgangsseitig an eine Speicherbatterie (286), vorzugsweise an eine als Energiespeicher vorgesehene Natriumionenbatterie (288), angeschlossen ist

11. Wärmepumpe (252) mit einem Verdichter (270), der von einem Zweitakt-Verbrennungsmotor (1) nach einem der Ansprüche 1 bis 6 antreibbar ist.
